# EUROPÄISCHE PATENTSCHRIFT

(11) **EP 3 345 862 B1**
(45) Veröffentlichungstag und Bekanntmachung des Hinweises auf die Patenterteilung: **04.03.2020**
(21) Anmeldenummer: 17000013.7
(22) Anmeldetag: 05.01.2017
(51) Int. Cl.: B67C 3/26

(54) **FÜLLANORDNUNG UND VERFAHREN ZUM BEFÜLLEN VON ZYLINDRISCHEN BEHÄLTERN**
FILLING ASSEMBLY AND METHOD FOR FILLING CYLINDRICAL CONTAINERS
SYSTÈME DE REMPLISSAGE ET PROCÉDÉ DE REMPLISSAGE DE RÉCIPIENTS CYLINDRIQUES

(43) Veröffentlichungstag der Anmeldung: 11.07.2018
(73) Patentinhaber: Leibinger GmbH, 79331 Teningen (DE)
(72) Erfinder: LEIBINGER, Benedikt, 79104 Freiburg (DE)
(74) Vertreter: mepat Patentanwälte

(56) Entgegenhaltungen:
- DE-A1-102014 014 317
- US-A- 3 830 265
- US-A- 3 951 186
- US-A- 4 541 463

## Beschreibung

Die Erfindung betrifft eine Füllanordnung und ein Verfahren zum Befüllen von zylindrischen Behältern, insbesondere Dosen, mit Fluid.

Abfüllvorrichtungen und Verfahren zum Befüllen von Behältern sind in vielfältigen Ausführungsformen bekannt. Bei sauerstoffsensiblen Flüssigkeiten ist dabei zu verhindern, dass die Flüssigkeit mit dem Sauerstoff der Umgebungsluft in Kontakt kommt und es zu unerwünschter Gasbindung, Gasaustausch oder Gaseintrag kommt, was aufgrund von Oxidationsreaktionen oder vermehrter Keimbelastung eine Qualitätsänderung der Flüssigkeit zur Folge haben kann. Daher werden Behälter, die mit einer solchen Flüssigkeit befüllt werden sollen, vor dem eigentlichen Befüllvorgang beispielsweise evakuiert und/oder der Behälterinnenraum wird mit einem Inertgas usw. gespült, wozu üblicherweise in den jeweiligen Füllvorrichtungen entsprechend steuerbare zuführende und ableitende Gaswege ausgebildet sind.

Um für den Abfüllvorgang den Luftsauerstoff aus dem Behälter zu verdrängen, erfolgt zuvor üblicherweise ein Spülvorgang mit einem Inertgas, im Falle der Befüllung mit kohlensäurehaltigen Getränken wie Bier wird üblicherweise Kohlenstoffdioxid als Spülgas eingesetzt. Hierfür können die Füllvorrichtungen beispielsweise verfahrbare Rohre und Ventile aufweisen, sodass das Spülrohr in den Behälter eingeführt werden kann, ehe eine Spülgaszufuhr geöffnet wird.

Ein anderer Ansatz zur Vermeidung des Kontakts mit Luftsauerstoff ist der Einsatz von Füllvorrichtungen, die einen ballonartigen, ausdehnbaren Körper aufweisen, der ein Rohr umhüllend vor dem Füllvorgang in den Behälter eingeführt wird. Durch dieses Rohr wird ein Expansionsmedium in den ballonartigen Körper eingeleitet, sodass dieser sich ausdehnt, bis er den Innenraum des Behälters vollständig ausfüllt und dadurch die Umgebungsluft aus dem Behälter verdrängt. Die dann in den Behälter zugeführte Flüssigkeit bewirkt, dass das Expansionsmedium wieder über das Rohr aus dem ballonartigen Körper zurückgedrängt wird. Ein entsprechendes Verfahren und eine Vorrichtung sind in der DE 10 2011 100 560 B3 beschrieben.

Um stets die gleiche Füllmenge in die Behälter einzufüllen, wird im Stand der Technik zur Befüllung des Behälters mit einem gewünschten Füllvolumen die Füllmenge über die Füllhöhe bestimmt, die durch die Lage der Öffnung eines Rückluftrohres bzw. einer Rückluftbohrung der Füllvorrichtung eingestellt oder mittels Sensor (Füllstandsonde) und Aktor (Ventil) und geeigneter Regellogik - üblicherweise elektronisch bzw. elektropneumatisch - eingestellt wird. Eine weitere Möglichkeit, die gleiche Füllmenge in die Behälter einzufüllen, bietet die Regellogik mittels Durchflussmengenzählern (meist magnetisch induktiv oder mittels der Corioliskraft). Bei dieser Regellogik ist das Behältervolumen unwichtig, da die Flüssigkeitsmenge direkt gemessen wird. Nachteil dieser Messgeräte ist ihr Preis/ Leistungs-Verhältnis und dass jeweils teure Regelelektronik (SPS) sehr präzise sein muss und damit teure Aktoren eingesetzt werden müssen.

Ein Verfahren und eine Vorrichtung zum messmittellosen Befüllen eines Behälters mit konstanter Füllhöhe auch bei unterschiedlichen Behälterformen sind aus DE 10 2014 014 317 A1 bekannt. Das Verfahren sieht vor, dass ein Ventilaufsatz, der in einem Gehäuse ein Gasventil und ein Flüssigkeitsventil mit Ventilsitzen hat, dicht auf einen Behälter aufgesetzt wird, und dass ein Verdrängungselement, das längsaxial aus dem Gehäuse verschiebbar ist, in dem es mit den umgebenden Ventilsitzen einen Ringspalt ausbildet, in den Behälter eingeführt wird. Durch Öffnen des Flüssigkeitsventils strömt Füllfluid in den Behälter, bis auch der Ringspalt geflutet ist, bevor das Flüssigkeitsventil geschlossen wird. Das Verdrängungselement wird aus dem Behälter herausgezogen, wobei die Flüssigkeitsvolumina aus dem Ringspalt in den Behälter nachlaufen. Diese Volumina sind genau so groß wie das Volumen des Abschnitts des Verdrängungselements in dem gefluteten Abschnitt, so dass gleiche Behälter mit gleich hohen Füllständen befüllt werden.

Zum Abfüllen von schäumenden Flüssigkeiten wie etwa Bier oder Softdrinks muss zudem der Behälter mit erhöhtem Druck bespannt werden, um ein Aufschäumen während des Befüllvorgangs zu verhindern bzw. zu minimieren. Beim sogenannten Druckfüllen liegt der jeweils zu füllende Behälter abgedichtet an der Füllvorrichtung an, sodass vor der eigentlichen Füllphase üblicherweise über einen in der Füllvorrichtung ausgebildeten Gasweg mit einem unter Druck stehenden Spanngas (Inertgas bzw. Kohlenstoffdioxid-Gas) vorgespannt wird. Dieses wird während des Füllvorgangs durch die in den Behälter einfließende Flüssigkeit als Rückgas aus dem Behälterinnenraum verdrängt, was ebenfalls über einen gesteuerten, in der Füllvorrichtung ausgebildeten Gasweg erfolgen kann.

DE 10 2013 113 070 B3 bezieht sich auf eine Füllvorrichtung, die eine hochreine Abfüllung durch optimierte Trennung eines Reinraumes von einem Bereich mit niedrigeren Reinheitsanforderungen ermöglicht und durch die verbesserte Abdichtung insbesondere zum Druckfüllen von Dosen vorgesehen ist. Dies wird durch eine Abdichtlulpe erreicht, die, wie üblich, in einer Füllanordnung die Behälteröffnung und die Abgabeöffnung der Füllvorrichtung einschließt, nun aber zwei Dichtelemente aufweist, von denen eines den Übergang zwischen der Abdichltulpe und dem Gehäuse der Füllvorrichtung abdichtet und das zweite, das an dem freien, in der Füllanordnung dem Behälter zugewandten Ende angeordnet ist, das erste Dichtmittel radial außerhalb eines Steuermittels außenumfangsseitig umgibt und so den Übergang zwischen der Abdichttulpe und der Trennstelle zwischen dem Reinraumbereich und dem anderen Bereich abdichtet.

Die zur Befüllung von Behältern wie Dosen erforderliche Reduktion von Umgebungsluftsauerstoff im Behälterinnenraum, die beim Druckfüllen erforderliche Bereitstellung des Spanndrucks und die Überwachung und Einhaltung der korrekten Füllmenge führen zu einer aufwändigen Konstruktion der Füllvorrichtung und zu einem fehleranfälligen Befüllverfahren

Die US 3,830,265 offenbart ein Verfahren und eine Füllanordnung zum Drückfüllen eines zylinderförmigen Behälters mit einem Füllprodukt, wobei das Behälter entlüftet, gegenüber der Atmosphäre abgedichtet, vorgespannt und abgefüllt wird. Ein Füllelement umfassend Füllprodukt wird ins Behälter eingeführt, und das Füllprodukt wird über ein Füllventil ins Füllelement umgefüllt. Zum entweichen des Rückgases umfasst die Füllanordnung weiterhin eine Rückgasrohr- und Ventilaordnung.

Ausgehend von diesem Stand der Technik ist es Aufgabe dieser Erfindung, die Befüllung von (im Wesentlichen) zylindrischen Behältern wie Dosen mit einer apparativ einfacher aufgebauten Vorrichtung und mit reduzierter Sauerstoffaufnahme auch ohne Spülschritt zu ermöglichen, ohne dass aufwändige Mess- und Regelungstechnik erforderlich ist.

Eine weitere Aufgabe der Erfindung ist, eine apparativ einfacher aufgebaute Vorrichtung bereitzustellen, die eine Befüllung von zylindrischen Behältern oder zumindest im Wesentlichen zylindrischen Behältern wie Dosen mit reduzierter Sauerstoffaufnahme auch ohne Spülschritt und ohne aufwändige Mess- und Regelungstechnik ermöglicht.

Diese Aufgabe wird durch die Füllanordnung mit den Merkmalen des unabhängigen Anspruchs 1 gelöst.

Die weitere Aufgabe, ein zuverlässiges und vereinfachles Verfahren zur Befüllung von (im Wesentlichen) zylindrischen Behältern wie Dosen bereitzustellen, bei denen der Verbrauch von Spül- und Spanngasen reduziert ist, wird durch ein Verfahren mit den Merkmalen des nebengeordneten Anspruchs 7 gelöst.

Weiterbildungen der Vorrichtung und des Verfahrens sind in den Unteransprüchen ausgeführt.

Die erfindungsgemäße Füllanordnung gemäß dem Anspruch 1 umfasst u. a. ein Füllventil, das einen in einem Füllrohr gesteuert geführten Kolben aufweist, zum Befüllen eines zylindrischen Behälters, dessen konzentrische Behälteröffnung einen Durchmesser aufweist, der 70 bis 99,5 % des Behälterinnendurchmessers beträgt, wie dies beispielsweise mit 80 bis 90 % bei den häufigsten Standardgrößen der Getränkedosen der Fall ist. Erfindungsgemäß weist nun das Füllventil einen Außendurchmesser auf, der an den Durchmesser der Behälteröffnung angepasst ausgebildet ist, sodass eine Füllspitze des Füllventils - unter Füllspitze wird hierbei der gesamte Abschnitt des Füllventils verstanden, der in dem Behälter aufgenommen werden kann - koaxial reibungsfrei durch die Behälteröffnung in dem Behälter aufgenommen werden kann, wenn eine Relativbewegung zwischen dem Füllventil und dem Behälter zueinander ausgeführt wird. Hierbei kann es sich um das Einführen des Füllventils in den Behälter handeln, es kann aber auch der Behälter mittels einer entsprechend verfahrbaren Behälteraufnahme in Richtung des Füllventils axial verfahren werden, um das Füllventil im Behälter aufzunehmen, so dass in beiden Fällen der eingeführte Abschnitt des Füllventils - auch ohne expandierbare Ballonelemente - in dem Behälter ein Volumen einnimmt, das in Abhängigkeit des Füllventildurchmessers bis zu 99 % des Behältervolumens ausmacht. Hierdurch kann entweder die im Behälter vorhandene Umgebungsluft (und damit Sauerstoff) zu bis zu 99 % aus dem Behälter verdrängt werden, so dass auf Spülgas verzichtet oder der Einsatz zumindest minimiert werden kann. Oder die im Behälter vorhandene Umgebungsluft wird bei abgedichteter Behälteröffnung beim Einführen des Füllventils komprimiert, sodass der Druck im Behälter ansteigt und auf Spanngas verzichtet werden kann; jedenfalls kann die Menge an Spanngas deutlich reduziert werden, da die Druckerzeugung durch die mechanische Verdrängung mittels des Füllventils erfolgt.

Eine erfindungsgemäße Füllanordnung besteht entsprechend aus einer Füllvorrichtung und einem zylindrischen Behälter, dessen konzentrische Behälteröffnung einen Durchmesser aufweist, der 70 bis 99,5 % des Behälterinnendurchmessers beträgt. Bei solchen Behältern handelt es sich vorwiegend um Dosen, die aus einem Metall wie Aluminium oder Weißblech sehr exakt bezüglich ihres Volumens gefertigt werden. Unter zylindrischen Behältern sollen hierbei auch die dosentypischen Formen verstanden werden, bei denen das obere Ende zur Befüllöffnung hin leicht konisch verjüngt ist. Zudem sollen unter zylindrischen Behältern nicht nur der typische Kreisquerschnitt sondern auch davon abweichende Formen, wie etwa elliptische oder polygonale Querschniltsformen umfasst sein. Wesentlich ist, dass die Befüllöffnung konzentrisch zur Querschnittsform des Behälters ist und eine dazu kongruente Form aufweist, deren Abmessungen in etwa 70 bis 99,5 % der Querschnittsabmessungen des Behälters ausmachen.

Zur Befüllung solcher vorbestimmter - weil hinsichtlich Form und Volumen bekannter - Behälter mit einem Fluid wird eine Füllvorrichtung mit einem Füllventil verwendet, das wie üblich einen in einem Füllrohr steuerbar geführten Kolben aufweist. Erfindungsgemäß wird dabei das Füllventil so ausgebildet, dass der Außendurchmesser des Füllventils an den Durchmesser der Behälteröffnung angepasst ausgebildet ist, d. h. geringfügig kleiner ausfällt, so dass das koaxiale Einführen des Füllventils in den Behälter durch die Behälteröffnung nahezu spielfrei, beispielsweise mit einem maximalen radialen Spiel von 1 mm stattfinden kann, das Füllventil aber trotzdem kontakt- und reibungsfrei ein- und ausgeführt werden kann.

Das Füllventil wird üblicherweise entsprechend den üblichen Kreisquerschnittsformen der Behälter wie Dosen ebenfalls einen kreisförmigen Querschnitt aufweisen. Weichen die Form des zu füllenden Behälters und der Behälteröffnung von der Kreisform ab, so wird die Außenkontur des Füllventils daran angepasst, so dass auch hier das Einführen des Füllventils in den Behälter an der Behälteröffnung nahezu spielfrei ist.

Die Füllvorrichtung einer erfindungsgemäßen Füllanordnung ist derart ausgebildet, dass das Füllventil und der Behälter zueinander relativbewegt werden können, wobei entsprechend das Füllventil oder eine Behälteraufnahme verfahrbar ist. Die Anordnung sorgt dabei dafür, dass die Füllspitze des Füllventils koaxial, also zentriert, in den Behälter durch die Behälteröffnung eingeführt wird. Mit den geometrischen Bedingungen des Behälterdurchmessers, des Öffnungsdurchmessers und des Füllventildurchmessers wird erreicht, dass durch die eingeführte Füllspitze des Füllventils ein Volumen in dem Behälter eingenommen werden kann, das im Bereich von 49 bis 99 % des Behältervolumens liegt und für eine entsprechende Verdrängung oder Verdichtung sorgen kann. Die zum Einführen vorbestimmte Füllspitze des Füllventils weist also ein Volumen auf, das in dem Behälter ein Volumen im Bereich von 49 bis 99 % des Behältervolumens einnimmt.

In einer bevorzugten Ausführungsform kann die Füllanordnung ein Füllventil aufweisen, das an der Füllspitze um das Füllrohr ein Trennrohr aufweist, das unabhängig von dem Füllrohr und dem Kolben gesteuert verfahrbar ist. Der Außendurchmesser des Füllventils, der an den Behälterdurchmesser angepasst ausgebildet ist, wird hierbei durch das Trennrohr bestimmt. Mit dem separat verfahrbaren Trennrohr kann ein erfindungsgemäßes, besonders vorteilhaftes Befüllverfahren ausgeführt werden, das nachfolgend beschrieben wird.

Alternativ dazu kann das Füllrohr als ein kombiniertes Trenn-Füllrohr ausgebildet sein, dessen Außendurchmesser an den Durchmesser der Behälteröffnung angepasst ausgebildet ist. Allerdings ist das kombinierte Trenn-Füllrohr dünnwandig und weist im Vergleich zu einem herkömmlich dimensionierten Füllventil einen vergrößerten Innendurchmesser auf. Folglich ist der gesteuert geführte Kolben als ein entsprechend aufgeweiteter Kolben ausgebildet, dessen Durchmesser an den Innendurchmesser des Trenn-Füllrohrs angepasst ist. Wichtig bei dieser Ausführungsform, mit der ebenfalls ein erfindungsgemäßes Verfahren durchgeführt werden kann, ist, dass der Kolben zusätzlich zu einer ersten geöffneten Stellung, in der der Kolben proximal zu einem Dichtsitz des Trenn-Füllrohrs angeordnet ist, zumindest eine zweite geöffnete Stellung aufweist, in der der Kolben distal zu dem Dichtsitz des Trenn-Füllrohrs angeordnet ist.

Die erfindungsgemäße Füllanordnung weist ein Dichtelement auf, das an der Behälteröffnung um das Füllventil, d. h., je nach Ausführungsform um das Füllrohr, das Trennrohr oder um das kombinierte Trenn-Füllrohr, angeordnet wird.

Gegebenenfalls kann die Füllanordnung zusätzlich einen Volumenkompensatoraufsalz aufweisen, der zwischen dem Dichtelement und der Behälteröffnung um das Füllventil (Füllrohr, Trennrohr oder kombiniertes Trenn-Füllrohr) angeordnet wird. Um einen ungewollten Druckanstieg in dem Behälter während des Befüllens zu verhindern, kann die Dichtung oder kann der Volumenkompensatoraufsalz ein Ventil, bevorzugt ein Rückschlag- oder Überströmventil, aufweisen.

Ferner kann das Füllventil an einer zu einem Behälterboden weisenden Stirnseite des Füllrohres, des Trennrohres oder des kombinierten Trenn-Füllrohrs, je nachdem welches Füllventil eingesetzt wird, radiale Strömungskanäle aufweisen, um Fluid aus einem geöffneten Füllventil austreten zu lassen, das den Behälterboden kontaktiert. Ein derart vollständiges Aufnehmen des Füllventils bis zum Bodenkontakt ist vorteilhaft für eine maximale Verdrängung/Verdichtung. Zur Kontaktierung kann ferner die Stirnfläche des Füllventils entsprechend der Kontur des Behälterbodens geformt sein. Allerdings ist bei Kontaktierung des Behälterbodens auf eine exakte Steuerung der Relativbewegung zu achten, um zu verhindern, dass der Behälter verformt und damit beschädigt wird. Da die exakte Behältergeometrie das Füllvolumen bestimmt, ist es besonders wichtig, dass keine Verformungen am Behälter auftreten, die zu einer Behältervolumenänderung führen. Daher kann bevorzugt sein, dass das Füllventil an einer zu einem Behälterboden weisenden Stirnseite des Füllrohres, des Trennrohres oder des kombinierten Trenn-Füllrohrs einen umlaufenden oder mehrere verteilt angeordnete Abstandshalter aufweist, die elastisch/federnd ausgeführt sind, und so den Behälterboden kontaktieren können, ohne die Verformung desselben zu riskieren.

Besonders bevorzugt kann hierbei eine umlaufende einseitig wirkende Ringdichtung mit Ventilfunktion wie eine Dichtlippe eingesetzt werden, die nicht nur als federnder Abstandshalter wirkt, sondern auch in einer Richtung öffnet, um Fluid aus dem Füllventil in den Behälter strömen zu lassen, umgekehrt aber abdichtet, und so ein Rückströmen - oder. wenn der Behälterdruck höher als der Fülldruck ist, auch Eindringen von Gas aus dem Behälter in den Bereich unter der Füllventilöffnung verhindert.

Nach einer Ausführungsform kann, um die in dem Behälter vorhandene Luft vollständig zu verdrängen, vorgesehen sein, dass das Füllventil entlang der einführbaren Füllspitze an zumindest einem Abschnitt oder um einen Abschnitt des Füllrohrs oder des Trennrohrs (oder des kombinierten Füll-Trennrohres) einen elastisch expandierbaren Körper aufweist.

Um das koaxiale zentrierte Aufnehmen des Füllventils durch die Behälteröffnung zu unter-. stützen, kann ferner das Füllventil an der Füllspitze einen sich zur Stirnseite hin verjüngenden Zentrierabschnitt aufweisen.

Eine erste Ausführungsform eines erfindungsgemäßen Verfahrens zum Befüllen eines zylindrischen Behälters, dessen konzentrische Behälteröffnung einen Durchmesser aufweist, der etwa 70 bis 99,5 %, vorzugsweise 80 bis 90 % des Behälterinnendurchmessers beträgt, sieht u.a. folgende Schritte vor:
a) Zunächst wird eine Relativbewegung zwischen dem geschlossenen Füllventil und dem Behälter zueinander durchgeführt, sodass das Füllventil durch die Behälteröffnung in den Behälter eingeführt wird (oder der Behälter mit seiner Öffnung über das Füllventil gestreift wird), bis die Füllspitze des Füllventils in dem Behälter aufgenommen ist. Vorzugsweise wird die Füllspitze möglichst tief aufgenommen, gegebenenfalls bis eine Stirnfläche des Füllventils den Boden des Behälters kontaktiert, um eine größtmögliche Verdichtung der im Behälter vorhandenen Luft (oder eines anderen Gases) zu erreichen-Zur Kontaktierung kann die Stirnfläche des Füllventils wie oben beschrieben entsprechend geformt sein oder Abstandshalter etc. aufweisen.
b) Zum einströmen Lassen des Fluids in den Behälter, bzw. in das ringförmige Spaltvolumen, wird das Füllventil durch Überführung des Kolbens in eine geöffnete Stellung geöffnet und eine Aufwärtsbewegung des Füllrohrs mit dem Kolben in geöffneter Stellung durchgeführt. Gegebenenfalls kann bei einem den Boden kontaktierenden Füllventil hierbei vorgesehen sein, dass in der Stirnfläche des Füllventils, genauer gesagt des Füllrohres, Kanäle eingebracht sind, die das Einströmen des Fluids nach Öffnen des Ventils auch schon dann gestatten, wenn die Stirnfläche des Füllventils noch den Boden des Behälters kontaktiert, bevor das geöffnete Füllventil aufwärts bewegt wird. Das eingeströmte Fluid hat nur im Spaltvolumen Kontakt mit dem in dem Behälter vorhandenen Gas. Da durch die geometrischen Bedingungen der Füllanordnung diese Kontaktfläche sehr klein ist, ist selbst bei Vorhandensein von Luftsauerstoff die Aufnahme in das Fluid äußerst gering. Zudem handelt es sich um einen unterschichtigen Befüllvorgang von unten nach oben, der sich durch minimale Verwirbelungen und Turbulenzen auszeichnet, wodurch eine weitere Verringerung der möglichen Sauerstoffaufnahme erreicht wird.
c) Dabei wird eine relative Aufwärtsbewegung des Füllventils innerhalb des Behälters (je nach Ausführung erfolgt dies durch Bewegung des Füllventils oder des Behälters) bis zur Behälteröffnung während des Befüllvorgangs nach einem vorbestimmten Steuerungsparameter abgestimmt, der das vorbestimmte Füllvolumen in dem Behälter berücksichtigt, sodass das Füllvolumen erreicht ist, wenn das Füllventil im Bereich der Behälteröffnung ankommt.
d) Das Füllventil wird geschlossen, wenn das vorbestimmte Füllvolumen in dem Behälter erreicht ist.
e) Das geschlossene Füllventil wird zurückgezogen, um das Verfahren an einem nächsten Behälter ausführen zu können.

Grundsätzlich können Befüllverfahren darin unterschieden werden, ob in Schritt a) das Gas aus dem Behälter verdrängt wird, wenn die Behälteröffnung unterschiedlich zur vorliegenden Erfindung um das Füllventil nicht abgedichtet ist, oder gemäß der vorliegenden Erfindung im Behälter komprimiert wird, wenn die Behälteröffnung um das Füllventil abgedichtet wird.

Alternativ zu der direkten oder über Abstandhalter bzw. die bevorzugt eingesetzte Ringdichtung indirekte Kontaktierung des Bodens durch das Füllventil bei vollständiger Aufnahme in den Behälter kann vorgesehen sein, dass das Füllventil bis zu einer vorbestimmten Distanz zu dem Boden des Behälters aufgenommen wird, die sicherstellt, dass der Behälterboden nicht durch Kontakt mit dem Füllventil verformt wird.

Die beschriebenen Vorteile des erfindungsgemäßen Verfahrens, die auf einer Anpassung des Füllventildurchmessers an den Befüllöffnungsdurchmesser eines Behälters mit kleiner Differenz zwischen Behälterdurchmesser und Öffnungsdurchmesser beruhen, werden noch verbessert durch eine weitere Ausführungsform, bei der das Füllventil um das Füllrohr zusätzlich ein Trennrohr aufweist, das unabhängig von dem Füllrohr und dem Kolben gesteuert verfahren werden kann. Der Außendurchmesser des Füllventils wird hierbei durch das Trennrohr, das das Füllrohr umgibt, bestimmt und ist entsprechend auf den Durchmesser der Behälteröffnung abgestimmt. Dadurch wird auch ein Einsatz herkömmlicher Füllventile durch Nachrüstung eines separat verfahrbaren Trennrohres ermöglicht, indem durch das Trennrohr der Durchmesser des Füllventils an die Behälteröffnung angepasst wird. Gegebenenfalls kann hierdurch auch ein Füllventil durch Einsatz entsprechend unterschiedlicher Trennrohre an unterschiedliche Behälteröffnungen angepasst werden.

Bei der mit diesem Füllventil durchführbaren Ausführungsform des Verfahren ist vorgesehen, dass bei dem mit der gesamten Füllspitze in dem Behälter aufgenommenen Füllventil in Schritt a) ein axialer Spalt von beispielsweise 3 bis 5 mm zwischen dem unteren Ende des Trennrohrs und dem Behälterboden verbleibt, um nach Öffnung des Füllventils das Fluid in das ringförmige Spaltvolumen zwischen Behälterwand und Trennrohr einströmen zu lassen. In dem axialen Spalt kann in einer bevorzugten Ausführungsform die einseitig wirkende Ringdichtung angeordnet sein. Schritt b) gliedert sich nun in mehrere Unterschritte:
b0) Zur Öffnung des Ventils wird der Kolben in die geöffnete Stellung überführt, so dass das Fluid in das radiale Spaltvolumen zwischen der Behälterwand und dem Trennrohr einströmen kann. Fluid strömt solange in das radiale Spaltvolumen ein, bis ein Druckausgleich zwischen einem voreingestellten Fülldruck und einem vorbestimmbaren Behälterdruck vorliegt, wodurch eine Füllhöhe in dem radialen Spaltvolumen bestimmt wird.
b1) Es wird eine relative Aufwärtsbewegung des Füllrohrs mit dem Kolben in geöffneter Stellung innerhalb des Trennrohres durchgeführt, das dabei in seiner vollständig eingeführten Position belassen wird, in der es den axialen Spalt zum Boden aufweist. Mit der Aufwärtsbewegung des Füllrohrs mit dem Kolben in geöffneter Stellung wird das Trennrohr mit Fluid gefüllt.
b2) In einer vorbestimmten Höhe, die zwischen Behälterboden und Behälteröffnung liegt, wird die Aufwärtsbewegung des Füllrohrs beendet und der Kolben in Schließstellung überführt.
c) Auch hierbei wird die Aufwärtsbewegung des Füllventils, bzw. des Füllrohrs mit Kolben, innerhalb des Behälters bis zur Behälteröffnung nach einem vorbestimmten Steuerungsparameter abgestimmt, der das vorbestimmte Füllvolumen in dem Behälter berücksichtigt.
d1) Wenn das radiale Spaltvolumen vollständig gefüllt ist und in Schritt b2) die vorbestimmte Höhe in einem Bereich der Behälteröffnung liegt und der Behälter vollständig gefüllt ist, erfolgt das Zurückziehen des Trennrohres, und daraufhin in Schritt e) das Zurückziehen des geschlossenen Füllventils mit Trennrohr, um einen nächsten Behälter zur Befüllung zuführen zu können.

Für den Fall, dass in Schritt b0) die in dem radialen Spaltvolumen erreichbare Füllhöhe kleiner als eine durch den Behälter in dem radialen Spaltvolumen vorgegebene maximale Füllhöhe (vollständige Füllung des Spaltvolumens) ist, umfasst das Verfahren zudem die Schritte:
a1) nach Schritt b2) und vor d1) Durchführen einer relativen Abwärtsbewegung des Füllrohrs mit dem Kolben in Schließstellung, wobei das in dem Trennrohr bis zur vorbestimmten Höhe vorliegende Fluidvolumen durch den axialen Spalt in das radiale Spaltvolumen gedrückt wird und dort die Füllhöhe ansteigt.
   Gegebenenfalls können die Schritte b0) bis a1) wiederholt werden, bis in Schritt a1) das Spaltvolumen vollständig bis zur maximalen Füllhöhe gefüllt ist.
c1) Dann wird mit dem Füllrohr mit dem Kolben in geöffneter Stellung eine relative Aufwärtsbewegung innerhalb des Trennrohres bis zu der vorbestimmten Höhe durchgeführt, die dann in einem Bereich der Behälteröffnung liegt, wobei erneut das Trennrohr mit Fluid gefüllt wird. Allerdings kann das Trennrohr auch konzertiert mit dem Füllventil relativ aufwärtsbewegt werden, sobald das radiale Spaltvolumen vollständig gefüllt ist. Die Öffnung des Trennrohrs sollte dabei aber immer unterhalb des Flüssigkeitsspiegels bleiben.
d1) nach Schließen des Füllventils im Bereich der Behälteröffnung entsprechend Schritt b2) folgt das Zurückziehen des Trennrohrs, wobei das im Trennrohr vorliegende Fluid im Behälter verbleibt.

Vorzugsweise kann in einem Verfahrensschritt vor dem eigentlichen Befüllvorgang zur vollständigen Füllung des radialen Spaltvolumens in einem einzigen Schritt a1) eine erste Höhe in einem ersten Schritt b) in Abhängigkeit der in Schritt b0) erreichbaren Füllhöhe, die mit dem voreingestellten Fülldruck und dem vorbestimmbaren Behälterdruck ebenfalls vorbekannt ist, in dem radialen Spaltvolumen festgelegt und damit vorbestimmt werden, so dass das Volumen, das in dem Trennrohr durch das Füllrohr in der ersten vorbestimmten Höhe begrenzt wird, einer Volumendifferenz des Spaltvolumens zwischen der maximalen Füllhöhe und der erreichbaren Füllhöhe entspricht.

Außer der minimierten Kontaktfläche und der damit verbundenen verringerten Sauerstoffaufnahme und der mechanischen Verdrängung des im Behälter vorhandenen Gases bei Einführung des Füllventils wird durch das Trennrohr vor allem der unterschichtige Befüllvorgang verbessert, so dass quasi laminare Strömungsverhältnisse erreicht werden können. Da der Fluidspiegel im Spaltvolumen dadurch ohne Verwirbelungen äußerst ruhig ansteigt, wird die Sauerstoffaufnahme an der Kontaktfläche weiter vermindert.

Gemäß einer Ausführungsform des Verfahrens kann der vorbestimmte Steuerungsparameter in Schritt c) eine voreingestellte Füllzeit sein, die sich aus einem vorbestimmten Füllvolumen in dem Behälter und einem eingestellten Füllvolumenstrom der Füllvorrichtung ergibt. Das vorbestimmte Füllvolumen entspricht im Falle Dosen einem Nennvolumen, da Dosen anders als Flaschen sehr exakt gefertigt werden. Damit erfolgt das Schließen des Füllventils in Schritt d) nach der vorbestimmten Füllzeit. Zur Steuerung des Befüllvorgangs kann die Füllzeit somit vor dem Befüllvorgang vorbestimmt und in einem Verfahrensschritt zur Einrichtung der Füllvorrichtung in deren Steuerungsvorrichtung eingegeben werden. Ebenso wird die vorbestimmte Höhe, in der die Aufwärtsbewegung des Füllventils bzw. des Füllrohrs beendet wird und der Kolben in Schließstellung überführt wird, zur Steuerung des Befüllvorgangs verwendet und entsprechend in die Steuerungsvorrichtung eingegeben.

Das erfindungsgemäße Verfahren, das die erfindungsgemäßen Füllanordnungen verwendet, wird quasi messmittellos durchgeführt - es sind keine der im Stand der Technik erforderlichen Messgeräte oder Messmittel erforderlich. Auf die Einstellung und Überwachung des gewünschten Füllvolumens mittels eines Steuerungsinstruments wie eines magnetisch-induktiven Durchflussmessers oder mittels einer Füllhöhenbestimmung kann verzichtet werden.

Mit dem erfindungsgemäßen Verfahren zum Druckfüllen können auch schäumende bzw. kohlensäurehaltige Fluide wie Bier oder Softdrinks abgefüllt werden. Dazu ist vorgesehen, dass
a0) zu einem Zeitpunkt vor oder während Schritt a), also ebenfalls vor dem eigentlichen Befüllvorgang ein Abdichten der Behälteröffnung um das Füllventil zur Einrichtung der Füllvorrichtung für das vorgesehene Befüllverfahren erfolgt, etwa, indem ein ringförmiges Dichtelement, beispielsweise eine Abdichttulpe aufgesetzt wird, die den Übergang zwischen Füllventil und Behälter an der Behälteröffnung abdichtet. Dabei bestimmt der Zeitpunkt des Abdichtens vor oder während des Einführens des Füllventils den Druck, der nach vollständigem Einführen des Füllventils in dem abgedichteten Behälter vorliegt. Der gewünschte Druck kann basierend auf den geometrischen Größen des Füllventils und des Behälters eingestellt werden, wozu näherungsweise das Boyle-Mariotte-Gesetz, dass der Druck idealer Gase bei gleichbleibender Temperatur und gleichbleibender Stoffmenge umgekehrt proportional zum Volumen ist, verwendet werden kann: p*V = const. Aus den gegebenen geometrischen Größen wie dem Volumen des leeren Behälters und dem Differenzvolumen, das durch das Volumen des bis zu einer jeweiligen Höhe eingedrungenen Abschnitts des Füllventils bestimmt wird, kann für einen vorgegebenen Druck die entsprechende Höhe der Eindringtiefe des Füllventils bestimmt werden.

In einer weiteren Ausführungsform des erfindungsgemäßen Verfahrens ist vorgesehen, dass zur Einrichtung der Füllvorrichtung beim Abdichten der Behälteröffnung um das Füllventil ein Volumenkompensatoraufsatz zwischen der Behälteröffnung und dem Dichtelement abdichtend eingesetzt wird. Der Volumenkompensatoraufsatz ist derart ausgebildet, dass ein Volumen eines Ringspalts, der in dem Volumenkompensatoraufsatz zwischen dessen Wand und dem Füllventil gebildet wird, einem verdrängten Volumen entspricht, das durch einen Teil des Füllventils verursacht wird, der beim Schließen des Füllventils in Schritt d) noch innerhalb des Behälters vorliegt. Das in dem Behälter vorliegende Volumen entspricht in diesem Fall der Differenz zwischen dem vorbestimmten Füllvolumen und dem verdrängten Volumen. Damit nun nach dem Zurückziehen des geschlossenen Füllventils in Schritt e) im Behälter das vorbestimmte Füllvolumen vorliegt, wird das bei Füllung des Behälters gemäß den Schritten b) und c) in den Ringspalt des Volumenkompensatoraufsatzes eingeströmte Fluidvolumen, das dem verdrängten Volumen entspricht, beim Zurückziehen des geschlossenen Füllventils in Schritt e) in den Behälter nachlaufen gelassen.

Eine weitere Ausführungsform sieht vor, dass das Dichtelement, oder, falls eingesetzt, der Volumenkompensatoraufsatz ein Rückschlag- oder Überströmventil aufweist. Dadurch wird verhindert, dass der Druck in dem Behälter einen für den Füllvorgang vorbestimmten Höchstdruck überschreitet. Durch einen niedrigen Überdruck beim Druckfüllen, der konstant gehalten wird, kommt es in Zusammenwirken mit der reduzierten Kontaktfläche und der turbulenzarmen Befüllung zu einem weiter verringerten Sauerstoffeintrag. Insbesondere bei der Variante des Füllverfahrens, das die Füllvorrichtung mit Trennrohr um das Füllrohr verwendet, kann so der Druck auch bei dem "Pumpschritt", wenn das im Trennrohr unterhalb des geschlossenen Füllrohres vorliegende Fluidvolumen durch die relative Abwärtsbewegung des geschlossenen Füllrohres in den Ringspalt gedrückt wird, konstant gehalten werden. Ferner wird bei der Verdrängung des im Spaltvolumen noch vorliegenden Gases durch das Rückschlag- oder Überstromventil durch dieses Nachdrücken bzw. Pumpen dafür gesorgt, dass die Sauerstoffaufnahme minimal bleibt bzw. weiter reduziert wird, wobei durch dieses Nachdrücken zudem ein sehr schneller quasi "laminarer" unterschichtiger Füllvorgang erzielt wird.

In einer alternativen Ausführung des Verfahrens wird ein Füllventil mit einem kombinierten Trenn-Füllrohr eingesetzt, das bei gleichem Außendurchmesser, der an den Durchmesser der Behälteröffnung angepasst ausgebildet ist, einen größeren Innendurchmesser als obige Füllrohre aufweist und damit dünnwandig ist. Der zugehörige gesteuert geführte Kolben hat einen Durchmesser, der an den vergrößerten Innendurchmesser des Trenn-Füllrohrs angepasst ist, d. h. ebenfalls vergrößert ist. Zudem ist die Kolbenführung in dem Trenn-Füllrohr derart ausgebildet, dass der Kolben zusätzlich zu der geöffneten Stellung, in der der Kolben zum einströmen Lassen des Fluids proximal zu einem Dichtsitz des Trenn-Füllrohrs angeordnet ist, zumindest eine zweite geöffnete Stellung aufweist, in der der Kolben distal zu dem Dichtsitz des Trenn-Füllrohrs angeordnet ist, so dass innerhalb des Trenn-Füllrohrs ein Verdrängungsvolumen bereitgestellt werden kann, welches das in das Spaltvolumen eingeströmte Fluidvolumen zum vorbestimmten Füllvolumen ergänzt.

Auch bei diesem Verfahren ist in Schritt c) der vorbestimmte Steuerungsparameter eine Füllzeit, die mit den Bewegungen des Füllventils abgestimmt ist. Diese Ausführungsform weist die folgenden Schritte auf:
b0) Nach dem vollständigen Einführen des Füllventils in Schritt a) wird der Kolben in die erste geöffnete Stellung des Füllventils zum einströmen Lassen des Fluids in das radiale Spaltvolumen zwischen der Behälterwand und dem Trenn-Füllrohr überführt, und
b1.1) eine Aufwärtsbewegung des Trenn-Füllrohrs mit dem Kolben in geöffneter Stellung durchgeführt, wobei das Fluid weiter in das radiale Spaltvolumen einströmt, bis in dem radialen Spaltvolumen eine von dem voreingestellten Fülldruck und einem vorbestimmbaren Behälterdruck abhängige Füllhöhe erreicht ist, die vor dem Befüllvorgang vorbestimmt wird.
b2) In einer zweiten vorbestimmten Höhe wird die Aufwärtsbewegung des Trenn-Füllrohrs beendet und der Kolben wird in Schließstellung überführt. Die zweite vorbestimmte Höhe wird auch hier vor dem eigentlichen Befüllvorgang in Abhängigkeit der in b1.1) erreichbaren Füllhöhe in dem radialen Spaltvolumens festgelegt, sodass ein Volumen, das unter dem Trenn-Füllrohr in der zweiten vorbestimmten Höhe begrenzt wird, einer Volumendifferenz des Spaltvolumens zwischen der maximale Füllhöhe und der in b1.1) erreichbaren Füllhöhe entspricht.
a1): Erneut wird das Trenn-Füllrohr mit dem Kolben in Schließstellung vollständig eingeführt, wobei durch dieses Nachdrücken bzw. Pumpen das im Spaltvolumen vorliegende Gas komprimiert und durch das Überdruckventil verdrängt wird, so dass auch hier die Sauerstoffaufnahme minimal bleibt bzw. weiter reduziert wird.

Nach erneutem Durchführen von Schritt b0) erfolgt in Schritt c1) das Überführen des Trenn-Füllrohrs in eine Position, in der ein axialer Spalt von 3 bis 5 mm zwischen dem unteren Ende des Trenn-Füllrohrs und dem Behälterboden verbleibt. Das Trenn-Füllrohr bleibt in dieser Position, während der Kolben in die zweite geöffnete Stellung des Füllventils, die im Bereich der Behälteröffnung liegt, überführt und dabei das Trenn-Füllrohr mit dem vorgesehenen Verdrängungsvolumen an Fluid gefüllt wird. Mit dem Zurückziehen des Trenn-Füllrohres (Schritt d1)) geht der Kolben in die Schließstellung über und das Fluid geht aus dem Verdrängungsvolumen des Trenn-Füllrohrs in den Behälter über, sodass der Behälter vollständig gefüllt ist, und in Schritt e) das geschlossene Füllventil zur Befüllung eines nächsten Behälters zurückgezogen wird.

Zwar kann durch die obigen Maßnahmen eine Sauerstoffaufnahme aus der Luft deutlich und in vielen Fällen ausreichend verringert werden, es kann aber für besonders sauerstoffsensible Fluide eine weitere Reduktion des Sauerstoffkontakts erforderlich sein. Um auch hier auf einen Spülschritt verzichten zu können, ist in einer weiteren Ausführungsform des Verfahrens vorgesehen, dass das Füllventil einen elastisch expandierbaren Körper an zumindest einem oder um einen Abschnitt aufweist, der in Schritt a) vollständig in den Behälter eingeführt ist Beispielsweise kann ein Ballonkörper das Füllrohr, Trennrohr oder Füll-Trennrohr in dem entsprechenden Bereich radial umgebend angeordnet sein. Dabei umfasst das Verfahren die Schritte:
a1) Nachdem in Schritt a) das geschlossene Füllventil durch die Behälteröffnung in den Behälter vollständig eingeführt wurde, wird der elastisch expandierbare Körper expandieren gelassen. Dies kann aktiv durch Einleitung eines Gases in den elastisch expandierbaren Körper erfolgen; in Fällen, in denen der Behälter ausreichend außendruckfest und auch aus druckfesterem Material als der elastisch expandierbare Körper ist, kann nach dem vollständigen Einführen des Füllventils, wobei Luft verdrängt wurde, nach Abdichten des Behälters durch Zurückziehen des Füllventils, bzw. des Füllrohres mit dem Kolben in Schließstellung in dem Trennrohr, ein Unterdruck im Behälter geschaffen werden, der zur Expansion des elastisch expandierbaren Körpers führt. Die Expansion wird fortgesetzt, bis der elastisch expandierbare Körper
a2) an den Innenflächen des Behälters und, falls eingesetzt, an der Innenfläche des Volumenkompensatoraufsatzes anliegt, wobei die gesamte Luft aus dem Behälter durch das Ventil gedrückt wird.
b1) Es folgt das Überführen des Kolbens in die geöffnete Stellung des Füllventils zum einströmen Lassen des Fluids, wobei der elastisch expandierbare Körper a) komprimiert wird, bis er b) wieder an dem Füllventil anliegt und das radiale Spaltvolumen zwischen der Behälterwand und dem Füllventil und, falls eingesetzt, der Ringspalt zwischen dem Volumenkompensatoraufsatzes und dem Füllventil gefüllt ist.
b2) Anschließend wird eine Aufwärtsbewegung des Füllrohrs mit dem Kolben in geöffneter Stellung bis zu einer vorbestimmten Höhe in einem Bereich der Behälteröffnung durchgeführt.

Im Falle eines Füllventils, bei dem der elastisch expandierbare Körper an dem oder um das Trennrohr angeordnet ist, wird während Schritt b2) das Trennrohr in der vollständig eingeführten Position während der Aufwärtsbewegung des Füllrohrs mit dem Kolben in geöffneter Stellung belassen, wobei das Trennrohr mit Fluid gefüllt wird. In dem Folgeschritt
d1) wird das Füllventil geschlossen bzw. der Kolben in die Schließstellung überführt, wenn in Schritt b2) die vorbestimmte Höhe im Bereich der Behälteröffnung erreicht ist, sodass die Summe der Volumina innerhalb des Trennrohrs und des Spalts zwischen Behälter und Trennrohr und gegebenenfalls des Volumenkompensatoraufsatzes das vorbestimmte Füllvolumen ergeben, sodass durch das Zurückziehen (d2) des Trennrohres das Fluidvolumen aus dem Trennrohr in den Behälter übergeht, und, falls eingesetzt, das Volumen aus dem Volumenkompensatoraufsatz bei öffnen der Dichtung in den Behälter nachläuft, so dass der Behälter vollständig gefüllt ist, wenn in Schritt e) das geschlossene Füllventil zurückgezogen wird.

Weitere Ausführungsformen sowie einige der Vorteile, die mit diesen und weiteren Ausführungsformen verbunden sind, werden durch die nachfolgende ausführliche Beschreibung unter Bezug auf die begleitenden Figuren deutlich und besser verständlich. Gegenstände oder Teile derselben, die im Wesentlichen gleich oder ähnlich sind, können mit denselben Bezugszeichen versehen sein. Die Figuren sind lediglich eine schematische Darstellung einer Ausführungsform der Erfindung. Dabei zeigen:
- Fig. 1: Seitenschnittansichten einer nicht erfindungsgemäßen Füllanordnung mit einem Füllventil aus Füllrohr und Kolben,
- Fig. 2: Seitenschnittansichten einer alternativen nicht erfindungsgemäßen Füllanordnung mit einer Füllvorrichtung, die zusätzlich ein Trennrohr aufweist,
- Fig. 3: eine Seitenschnittansicht einer Ausführungsform der Füllanordnung gemäß der vorliegenden Erfindung,
- Fig. 4: eine Seitenschnittansicht einer weiteren Ausführungsform der Füllanordnung gemäß der Erfindung,
- Fig. 5: Seitenschnittansichten der Füllanordnung aus Fig. 3 entsprechend den Schritten b2), a1) und b1) als eine Fortsetzung der Ausführungsform des erfindungsgemäßen Verfahrens gemäß Fig. 2,
- Fig. 6.1 und 6.2: Seitenschnittansichten einer weiteren erfindungsgemäßen Füllanordnung mit einem Füllventil aus dem dünnwandigen kombinierten Trenti-Füllrohr und einem breiteren Kolben mit größerem Hubweg und zwei geöffneten Stellungen gemäß den Schritten a) bis d1) einer alternativen Ausführungsform des erfindungsgemäßen Verfahrens,
- Fig. 7.1 und 7.2: Seitenschnittansichten einer weiteren erfindungsgemäßen Füllanordnung entsprechend Fig. 4, zusätzlich mit einem das Trennrohr umgebenden elastisch expandierbaren Körper gemäß den Schritten a) bis d1) einer weiteren alternativen Ausführungsform des erfindungsgemäßen Verfahrens,
- Fig. 8: schematische Seitenschnittansichten einer Füllanordnung entsprechend Fig. 1 gemäß den Schritten 0) bis e) mit Verlauf der Füllhöhe,
- Fig. 9: schematische Seitenschnittansichten einer Füllanordnung entsprechend Fig. 2 und 5 gemäß den Schritten 0) bis e) mit Verlauf der Füllhöhe,
- Fig. 10: eine Seitenschnittansicht einer weiteren Ausführungsform der Füllanordnung gemäß der Erfindung mit einem Ventil in dem Dichtelement und einer einseitig wirkenden Ringdichtung an der Stirnseite des Füllventils, um beim Drucklüllen Rückfließen aus dem Ringspalt zu vermeiden,

Die Erfindung bezieht sich auf die Befüllung von zylindrischen Behältern - wie etwa Dosen - mittels einer speziellen Füllanordnung. Dabei wird ausgenutzt, dass Dosen, die neben Flaschen und Kartons die wichtigste Verpackung für Getränke, vor allem für kohlensäurehaltige Getränke wie Bier oder Softdrinks darstellen, eine äußerst exakt gefertigte zylindrische Form mit einer koaxialen Befüllöffnung aufweisen, die nur geringfügig kleiner ist als der Behälterdurchmesser. Die häufigsten Dosenvolumina in Europa sind 0,33 l und 0,5 l, es gibt aber auch Dosen mit einem Volumen von 0,15 l, 0,2 l und 0,25 l sowie von 1 l und 5l. Erfindungsgemäß können aber auch Behälter mit anderen Volumina befüllt werden, solange das Behältervolumen bekannt ist.

In den Figuren sind jeweils Abfolgen der Füllanordnung in verschiedenen Verfahrensschritten gezeigt; Bezugszeichen sind daher nicht in jeder Abbildung der Füllanordnung vergeben. Die Zuordnung zu den unbezelchneten Komponenten und Gegenständen ist jedoch aufgrund der Äquivalenz der Darstellungen ohne weiteres gegeben. Die Ausführungsformen von Fig. 1, 2, 8 und 9 entsprechen nicht der vorliegenden Erfindung insofern, als sie kein Dichtelement umfassen.

Fig. 1 zeigt ein einfaches Beispiel eines Verfahrens und einer dazu geeigneten Füllanordnung, die aus dem Füllventil 1 und dem Behälter 2 besteht. Dabei handelt es sich hier um eine Dose, deren im Wesentlichen zylindrische Form am oberen Ende zur koaxialen Befüllöffnung 21 hin etwas verjüngt ist. Die Verjüngung dient in erster Linie für die Aufnahme des hier nicht dargestellten Deckels, der nach erfolgtem Befüllvorgang aufgesetzt und durch (mehrfache) Bördelung mit dem Dosenrand verbunden wird. Das Verfahren nutzt diese Differenz zwischen Behälter(innen)durchmesser d_{Dl} und dem Durchmesser d_{Do} der Behälteröffnung 21, der zwischen 70 und 99,5 %, üblicherweise zwischen 80 bis 90 % des Behälterinnendurchmessers d_{Dl} beträgt.

Das verfahrbare Füllventil 1, das aus Füllrohr 11 und steuerbar geführtem Kolben 10 besteht, weist einen Außendurchmesser d_{Fa} auf, der an den Durchmesser d_{D0} der Behälteröffnung 21 so angepasst ist, dass das Füllventil 1 zwar kontakt- und reibungsfrei aber auch möglichst spielfrei durch die Behälteröffnung 21 in den Behälter 2 eingeführt werden kann. Das Verfahren, das schematisch vereinfacht auch in Fig. 8 dargestellt ist, sieht vor, dass der Behälter 2 (in Schritt 0) so in Bezug auf das Füllventil 1 angeordnet wird, dass ein koaxiales zentrisches Einführen des Füllventils 1 durch die Behälteröffnung 21 in den Behälter 2 ermöglicht wird - dies kann durch axiales Bewegen des Füllventils oder des Behälters, beispielsweise über eine entsprechend verfahrbare Behälteraufnahme (nicht dargestellt) erfolgen. Vor dem Einführen ist das Behältervolumen V_{D} mit Umgebungsluft (gegebenenfalls aber auch einem anderen Gas) bei einem Ausgangsdruck p₀ (z. B. Umgebungsdruck) gefüllt.

In Schritt a0) in Fig. 8 wird durch den Blockpfeil angezeigt, dass das Füllventil 1 in den Behälter 2 eingeführt wird, wodurch der Druck p im Behälter ansteigt, wenn die Behälteröffnung 21 abgedichtet ist. Aber auch ohne Abdichtung kann es zu einem (vorübergehenden) Druckanstieg kommen, wenn die Luft nur langsam durch die Befüllöffnung 21 um das Füllventil 1 entweichen kann.

Schritt a) zeigt in Fig. 1 und Fig. 8 das vollständig in den Behälter 2 eingeführte Füllventil 1. Die in den Behälter 2 eingedrungene Füllspitze des Füllventils 1 mit dem Volumen V_{F} führt dabei entweder zur Druckerhöhung im verbleibenden Spaltvolumen ΔV. wenn die Behälteröffnung 21 abgedichtet ist, oder zu einer Verdrängung eines Großteils des Gasvolumens aus dem Behälter, sodass die im Spaltvolumen ΔV (Differenz zwischen Behältervolumen V_{D} und eingeführtem Füllventilvolumen V_{F}) vorhandene Gas- bzw. Luft- und damit Sauerstoffmenge deutlich reduziert ist.

Wie ferner in Fig. 1 zu sehen ist, hat der Behälter 2 einen geformten Boden 22. Damit das Füllventil 1 vollständig eingefahren werden kann, ohne den Boden 22 zu verformen, ist das Füllrohr 11 am stirnseitigen Ende, das den Dichtsitz 13 für den Kolben 10 aufweist, entsprechend der Form des Bodens 22 geformt.

Im Verfahrensschritt b) wird das Ventil 1 durch Überführen des Kolbens 10 in eine geöffnete Stellung gebracht, sodass Fluid in den Behälter 2 einströmt, während gleichzeitig das geöffnete Füllventil 1 aufwärts bewegt wird. In Flg. 8 wird Schritt b) in zwei Darstellungen gezeigt, wobei einmal durch den Blockpfeil die Öffnung des Füllventils 1 dargestellt ist, das nur knapp von dem Behälterboden abgehoben ist - oder in der Stirnfläche Kanäle aufweist - sodass Fluid in das Spaltvolumen AV eindringen kann. In der zweiten Darstellung des Schrittes b) zeigt der Blockpfeil die Aufwärtsbewegung des geöffneten Füllventils 1 an, wobei die Geschwindigkeit der Aufwärtsbewegung mit der Einströmgeschwindigkeit des Fluids abgestimmt ist, sodass die Stirnfläche des Ventils 1 mit der Ventilöffnung immer unterhalb des Fluidspiegels im Spaltvolumen AV liegt.

Es wird deutlich, dass die Kontaktfläche des Fluids im Spaltvolumen ΔV lediglich ein Kreisring mit der Ringbreite s (Differenz des halben Pehälterinnendurchmessers d_{Di} und des halben Füllventilaußendurchmessers d_{Fa}) ist. Durch diese unterschichtige Befüllung, bei der der Fluidspiegel im Spaltvolumen ΔV oberhalb der Stirnfläche des Füllventils 1 liegt, kommt das Fluid nur an der kreisringförmigen Kontaktfläche mit dem im Behälter 2 vorliegenden Gas in Kontakt. Der Kreisring der Ringbreite s stellt eine äußerst kleine Kontaktfläche dar, wodurch die Aufnahme von Gas (insbesondere Luftsauerstoff) in das Fluid sehr gering ist. Der unterschichtige Füllvorgang wird durch Aufwärtsbewegung des Füllrohrs 11 mit dem Kolben 10 in geöffneter Stellung fortgesetzt, wobei kaum Turbulenzen entstehen und so der Gaseintrag über die Kontaktfläche weiter verringert wird. Die reduzierte Kontaktfläche führt mit dem verringerten Luftvolumen und dem unterschichtigen Füllvorgang zu einer deutlich verringerten Sauerstoffaufnahme in dem Fluid,

Schritt c), dargestellt in Fig. 1, zeigt das geöffnete Füllventil 1 in einer Höhe der Behälteröffnung 21, bis zu welcher die Aufwärtsbewegung des Füllventils 1 innerhalb des Behälters 2 bezüglich des Füllvorgangs bzw. der Füllmenge oder der Füllgeschwindigkeit abgestimmt wird. Hierzu wird ein vorbestimmter Steuerungsparameter verwendet, der das vorbestimmte Füllvolumen in dem Behälter 2 berücksichtigt. Da Dosen bezüglich ihres Volumens sehr exakt gefertigt werden, entspricht das vorbestimmte Füllvolumen dem Nennvolumen. In dem in Fig. 1 und 8 gezeigten Verfahren kann der Steuerungsparameter in Schritt c) eine voreingestellle Füllzeit sein, die sich aus einem vorbestimmten Füllvolumen in dem Behälter 2 und einem eingestellten Füllvolumenstrom der Füllvorrichtung ergibt. Vorteilhaft ist hierbei somit keine aufwändige Sensorik erforderlich.

Nach der vorbestimmten Füllzeit, während der die Aufwärtsbewegung des geöffneten Füllventils 1 mit dem unterschichtigen Einströmvorgang stattfindet, erfolgt das Schließen des Füllventils 1 in einem Schritt d), wie durch den Blockpfeil in der entsprechenden Darstellung in Fig. 8 angedeutet ist, wobei das vorbestimmte Füllvolumen in dem Behälter 2 erreicht ist. Schließlich wird in Schritt e) das geschlossene Füllventil 1 zurückgezogen, so dass ein nächster Behälter 2 dem Befüllvorgang unterzogen werden kann.

Figuren 2 bis 5 und Flg. 9, 10 zeigen Verfahrensschritte mit einer bevorzugten Füllanordnung, bei der das Füllventil 1 zusätzlich noch ein Trennrohr 12 aufweist, das direkt und koaxial um das Füllrohr 11 angeordnet ist und unabhängig davon gesteuert verfahrbar ist. Fig. 2 zeigt die Füllanordnung ohne Abdichtung und Fig. 5 mit erfindungsgemäßer Abdichtung. Die jeweils dargestellten Verfahrensschritte sind aber für beide Varianten anwendbar. Bezeichnete Verfahrensschritte, die dem in Zusammenhang mit dem in Flg. 1 und 9 beschriebenen Verfahren entsprechen, werden gegebenenfalls nicht erneut beschrieben. Auch das Verfahren, das mit der Füllvorrichtung mit Trennrohr 12 ausgeführt wird, zeichnet sich durch die reduzierte Kontaktfläche, ein verringertes Luftvolumen und den unterschichtigen Füllvorgang aus, die zu einer deutlich verringerten Sauerstoffaufnahme in dem Fluid führen.

So wird auch hier in Schritt a) das Füllventil 1 vollständig durch die Behälteröffnung 21 in den Behälter 2 eingeführt. Allerdings verbleibt dabei zwischen dem unteren Ende des Trennrohrs 12 und dem Behälterboden 22 ein axialer Spalt A, um Fluid in das Spaltvolumen ΔV, das zwischen der Behälterwand 20 und dem Trennrohr 12 gebildet wird, einströmen zu lassen, wenn, wie in Fig. 9 im Schritt b0) durch den Blockpfeil im Kolben dargestellt ist, der Kolben 10 in eine geöffnete Stellung des Füllventils 1 überführt wurde.

Das Füllverfahren, das ein Füllventil 1 mit Trennrohr 12 nutzt, kann, wie mit Fig. 2 gezeigt, ohne Abdichtung der Behälteröffnung 21 durchgeführt werden, sodass Gas bzw. Luft entweichen kann. Dieses Füllverfahren gehört aber nicht zur vorliegenden Erfindung.

Insbesondere jedoch kann in der Variante mit dem Trennrohr 12 erfindungsgemäß ein Druckfüllvorgang durchgeführt werden, bei dem die Behälteröffnung 21 um das Füllventil 1 abgedichtet wird, wie in Fig. 3,4, 5 und 10 dargestellt ist.

In Schritt b0) wird der Kolben 10 in eine geöffnete Stellung des Füllventils 1 überführt und das Fluid durch den axialen Spalt A in das radiale Spaltvolumen ΔV zwischen der Behälterwand 20 und dem Trennrohr 12 einströmen gelassen. Das Fluid strömt in das radiale Spaltvolumen ΔV ein, bis ein Druckausgleich zwischen dem in der Füllvorrichtung voreingestellten Fülldruck und dem Behälterdruck p vorliegt, wodurch die Füllhöhe h in dem radialen Spaltvolumen ΔV bestimmt wird. Der Behälterdruck p kann vorbestimmt werden und hängt davon ab, ob die Behälteröffnung abgedichtet ist oder nicht, und ob ein Rückschlag- oder Überströmventil vorhanden ist.

So steigt der Fluidspiegel im Spaltvolumen ΔV im Behälter 2 bei geöffnetem Füllventil 1 nicht weiter an, wenn ein Druckausgleich zwischen Druck im Behälter 2 und Fülldruck erreicht ist.

Um nun das Spaltvolumen vollständig bis zur Füllhöhe hₘₐₓ zu füllen, wird vorzugsweise ein Pumpschritt durchgeführt (gegebenenfalls können aber auch mehrere der nachfolgend beschriebenen Pumpschritte durchgeführt werden).

Bei der nun folgenden Aufwärtsbewegung des Füllrohrs 11 mit dem Kolben 10 in geöffneter Stellung innerhalb des Trennrohrs 12 wird, wie in Schritt b1) durch den Blockpfeil oberhalb des Kolbens angezeigt wird, das Trennrohr 12 in seiner vollständig eingeführten Position belassen, sodass sich das Trennrohr 12 mit Fluid füllt.

Weiter ist in Fig. 2 und Fig. 9 gezeigt, dass in Schritt b2) die Aufwärtsbewegung des Füllrohrs 11 mit dem Kolben 10 in der geöffneten Stellung in einer vorbeslimmten Höhe H beendet wird und der Kolben 10 in Schließstellung überführt wird. Diese Höhe H wird in Abhängigkeit der Füllhöhe h in dem radialen Spaltvolumen ΔV vorbestimmt, die mit dem voreingestellten Fülldruck und dem vorbestimmbaren Behälterdruck p in Schritt b0) erreicht wird: Die Höhe H lässt sich aus dem Volumen berechnen, das in dem Trennrohr 12 durch das Füllrohr 11 in der Höhe H begrenzt wird und das der Volumendifferenz des Spaltvolumens ΔV zwischen der maximale Füllhöhe hₘₐₓ und der erreichbaren Füllhöhe h entsprechen soll.

Das Fluidvolumen, das nach Schritt b2) bis zur vorbestimmten Höhe H im Trennrohr 12 vorliegt, wird in Schritt a1) (Fig. 5 und 9) durch vollständiges Einführen des Füllrohrs 11 mit dem Kolben 10 in Schließstellung aus dem Trennrohr 12 durch den axialen Spalt A in das radiale Spaltvolumen AV gedrückt. Der Fluidspiegel dort steigt entsprechend - vorzugsweise bis zur maximalen Füllhöhe, wobei das restliche vorhandene Gas vollständig aus dem Behälter verdrängt wird. Ist die vollständige Füllung des Spaltvolumens AV nicht mit einem Pumpschritt zu erreichen, muss gegebenenfalls die Schrittfolge b0)-b1)-b2)-a1)-b0)... wiederholt werden, bis in einem Schritt a1) das Spaltvolumen AV vollständig bis in einen Bereich der Behälteröffnung 21 gefüllt ist.

In dem in Fig. 9 skizzierten Schritt c1) wird dann das Füllrohr 11 mit dem Kolben in geöffneter Stellung innerhalb des Trennrohres 12 bis in einem Bereich der Behälteröffnung 21 aufwärts bewegt, wobei sich das gesamte Trennrohrvolumen mit Fluid füllt. Die Aufwärtsbewegung(en) des Füllventils 1 innerhalb des Behälters 2 bis zur Behälteröffnung 21 erfolgt hier ebenfalls zeitgesteuert, da alle Volumina (Füllvolumen, Spaltvolumen, Differenzvolumen, Volumen im Trennrohr etc.) vorbestimmt oder vorbestimmbar sind. Nach c1) wird in Schritt d1) der Kolben 10 in Schließstellung überführt und das Trennrohr 12 zurückgezogen, wobei die zuvor im Trennrohr 12 bis zum Ventil anstehende Fluidsäule im Behälter 2 verbleibt, der somit vollständig gefüllt ist, sodass das Füllventil 1 in Schritt e) zurückgezogen wird.

Zur Ausführung eines Druckfüllverfahrens mit dem durch das Trennrohr 12 ermöglichten Nachdrücken wird der Behälter 2 an dem Füllventil 1 abgedichtet, wie in Fig. 3 oder 4 dargestellt ist. Fig. 3 zeigt einen Verfahrensschritt a0) während des Einführens des Füllventils 1 in den Behälter 2 zu einem Zeitpunkt, an dem die Dichtung 14 aufgesetzt wird. Durch den Zeitpunkt des Aufsetzens der Dichtung 14 bzw. die Eindringtiefe des Füllventils 1 in den Behälter 2 zu diesem Zeitpunkt wird der Druck p bestimmt, der in dem abgedichteten Behälter 2 vorliegt, wenn das Füllventil 1 gemäß Schritt a) vollständig eingeführt ist. In Abhängigkeit des gewünschten Druckes p kann die Abdichtung 14 auch vor dem Einführen des Füllventils 1 auf den Behälter 2 aufgesetzt werden, wobei ein maximaler Druck, der vom Behältervolumen V_{D} und dem Volumen V_{F} des vollständig eingeführten Abschnitts des Füllventils 1 nach dem vollständigen Einführen des Füllventils 1 durch Kompression der im Behältervolumen Vo vorliegenden Gasmenge erzielt wird. Zum Druckfüllen, um Aufschäumen kahlensäurahaltiger Fluide beim Füllen zu verhindern, kann im Behälter 2 so beispielsweise ein Spandruck von 3 bar eingestellt werden, wenn ein Fülldruck von 2 bar vorgesehen ist.

Gerade in einem solchen Fall ist es besonders vorteilhaft, wenn, wie in Fig. 10 angedeutet, an der Stirnseite des Trennrohres 12 im axialen Spall A eine umlaufende, einseitig wirkende Ringdichtung 18 wie beispielsweise eine Dichtlippe, eingesetzt wird, die verhindert, dass Fluid oder Gas aus dem Spaltvolumen ΔV in das Trennrohr 12 zurückströmt. Austritt von Fluid durch den axialen Spalt A wird gestattet, und kann insbesondere durch einen oder mehrere der oben beschriebenen Pumpschritte erfolgen.

Fig. 4 zeigt die zusätzliche Anordnung eines Volumenkompensatoraufsatzes 15, der beim Abdichten der Behälteröffnung 21 um das Füllventil 1 zwischen der Behälteröffnung 21 und dem Dichtelement 14 abdichtend eingesetzt wird. Der Volumenkompensatoraufsatz 15 kommt vorzugsweise bei einer Ausführungsform des Verfahrens zum Einsatz, die zusätzlich einen elastisch expandierbaren Körper aufweist, und die später im Zusammenhang mit Flg. 7 noch ausführlich beschrieben wird.

Damit ein für den jeweiligen Füllvorgang vorbestimmter Höchstdruck in dem Behälter 2 nicht überschritten wird, kann in dem Dichtelement 14 (siehe Fig. 5 und 6) bzw. in dem Volumenkompensatoraufsatz 15 (siehe Fig. 7) ein Überdruckventil 16 angeordnet sein, das, wie gezeigt, in eine Gasableitung 16' münden kann, aber nicht muss.

Mit dem Überdruckventil 16 wird beim "Nachdrücken" in Schritt a1), wobei das Fluidvolumen, das nach Schritt b2) bis zur vorbestimmten Höhe H im Trennrohr 12 vorliegt, durch vollständiges Einführen des Füllrohrs 11 mit dem Kolben 10 in Schließstellung aus dem Trennrohr 12 durch den axialen Spalt A in das radiale Spaltvolumen ΔV gedrückt wird, verhindert, dass der Druck p im Behälter 2 den vorbestimmten Höchstdruck überschreitet. Zudem wird durch die Konstanthaltung des Drucks im Behälter 2 ein vermehrter Gaseintrag vermieden, wie er ansonsten bei ansteigendem Druck stattfinden würde,

Fig. 6 zeigt in acht Darstellungen eine Ausführungsform des Verfahrens, das ein alternatives Füllventil 1 mit einem kombinierten Trenn-Füllrohr 112 einsetzt. Der Unterschied zu dem Füllventil 1 aus Fig. 1 besteht darin, dass das Trenn-Füllrohr 112 bei gleichem Außendurchmesser d_{Fa}, der an den Durchmesser d_{Do} der Behälteröffnung 21 angepasst ausgebildet ist, einen größeren Innendurchmesser d_{Fl} aufweist und folglich deutlich dünnwandiger als das Füllrohr 11 aus Fig. 1 ist. Folglich hat der zugehörige gesteuert geführte Kolben 100 einen entsprechend größeren Durchmesser d_{K}, der an den Innendurchmesser d_{Fi} des Trenn-Füllrohrs 112 angepasst ist. Ein weiterer Unterschied zu dem Füllventil 1 aus

Fig. 1 liegt in einem deutlich vergrößerten Hubweg des Kolbens 100 in dem Trenn-Füllrohr112: Zusätzlich zu der (ersten) geöffneten Stellung, in der der Kolben 100 wie der in Fig. 1 proximal zu einem Dichtsitz 13 des Trenn-Füllrohrs 112 angeordnet ist, kann der dicke Kolben 100 im Trenn-Füllrohr 112 in eine zweite geöffnete Stellung verfahren werden, in der der Kolben 100 distal zu dem Dichtsitz 13 des Trenn-Füllrohrs 112 angeordnet ist. In dieser zweiten geöffneten Stellung begrenzt der Kolben 100 ein Verdrängungsvolumen Vᵥ innerhalb des Trenn-Füllrohres 112, das mit dem Spaltvolumen ΔV das vorbestimmte Füllvolumen des Behälters 2 ergibt.

Auch in der in Flg. 6 gezeigten Verfahrensvariante wird in Schritt a) das Füllventil 1 vollständig in den Behälter 2 eingeführt, bis die Stirnfläche des Füllventils 1 den Behälterboden 22 kontaktiert. Die dargestellte Variante zeigt ein Druckfüllen, wobei die Behälteröffnung 21 um das Füllventil 1 abgedichtet ist. Die Einstellung des Drucks erfolgt wie oben beschrieben. Das Verfahren kann aber auch ohne Abdichtung durchgeführt werden.

Das mit dieser Füllanordnung mit dem Trenn-Füllrohr 112 durchführbare Druckfüll-Verfahren kombiniert die Verfahrensschritte der obig beschriebenen Verfahren, wobei in Schritt b0) das Füllventil 1 geöffnet wird, indem der Kolben 100 in die erste geöffnete Stellung des Füllventils 1 bewegt wird, sodass Fluid in das radiale Spaltvolumen ΔV zwischen der Behälterwand 20 und dem Trenn-Füllrohr 112 einströmen kann. Als nächstes wird im Schritt b1.1) eine Aufwärtsbewegung des Trenn-Füllrohrs 112 mit dem Kolben 100 in geöffneter Stellung durchgeführt, wobei auch hier ein unterschichtiger Befüllvorgang erzielt wird, indem der Fluidspiegel (nicht dargestellt) im Spaltvolumen ΔV während des Füllvorgangs in der Aufwärtsbewegung oberhalb der Stirnseite des Füllventils 1 liegt. Ebenfalls werden die weiteren Vorteile der obigen Beispiele mit dieser Ausführungsform realisiert.

So wird in Schritt b2) in einer vorbestimmten Höhe H die Aufwärtsbewegung des Trenn-Füllrohrs 112 mit dem Kolben 100 in der ersten geöffneten Stellung gestoppt und der Kolben 100 in Schließstellung überführt. Auch ohne separates Trennrohr 12 kann im Schritt a1) durch erneutes vollständiges Einführen des Trenn-Füllrohrs 112 mit dem Kolben 100 in Schließstellung ein Nachdrücken bzw. Pumpschritt durchgeführt werden, mit dem das Niveau des Fluidspiegels im Spaltvolumen ΔV angehoben wird, wobei der Druck im Behälter 2 aufgrund des Überdruckventils 16 konstant bleibt. Sodann erfolgt erneut Schritt b0) - ob Schritte b1.1), b2) und a1) wiederholt werden, hängt von den geometrischen Bedingungen und der vorbestimmten Höhe H ab - ehe in Schritt c1) das Trenn-Füllrohr 112 in eine Position überführt wird, in der wie bei dem Trennrohr 12 ein axialer Spalt A zwischen dem unteren Ende des Trenn-Füllrohrs 112 und dem Behälterboden 22 verbleibt, ehe der Kolben 100 in seine zweite geöffnete Stellung bewegt wird, wobei sich das Trenn-Füllrohr 112 mit Fluid füllt. Die Position des Kolbens 100 in der zweiten geöffneten Stellung wird so gewählt, dass das Verdrängungsvolumen Vv innerhalb des Trenn-Füllrohres 112 das Spaltvolumen ΔV zum vorbestimmten Füllvolumen ergänzt, sodass in Schritt d1) das Trenn-Füllrohr 112 zurückgezogen wird, bis der Kolben 100 in Schließstellung kommt, sodass das Fluid aus dem Trenn-Füllrohr 112 in den Behälter 2 übergeht, und dieser vollständig gefüllt ist. Es folgt der nicht dargestellte Schritt e), in dem das Füllventil 1 zurückgezogen wird. Auch dieses Verfahren nutzt die bekannten geometrischen Parameter und kann zeitgesteuert mit einem abgestimmten Bewegungsablauf durchgeführt werden.

Eine weitere beispielhafte Ausführungsform des erfindungsgemäßen Verfahrens mit einer ebenfalls erfindungsgemäßen Füllanordnung ist in Fig. 7 gezeigt. Hierbei kommt ein Füllventil 1 mit Trennrohr 12 zum Einsatz, das von einem elastisch expandierbaren Körper 17 umgeben ist, der sich entlang des gesamten in den Behälter 2 (samt Volumenkompensatoraufsatz 15 in dieser Ausführungsform) eingeführten Abschnitts des Trennrohrs 12 erstreckt. Selbstverständlich sind hierbei auch abweichende Anordnungen denkbar. So können beispielsweise auch mehrere elastisch expandierbare Körper umfänglich und/oder axial verteilt um und an dem Füllventil 1 angeordnet sein. Auch ist eine Anordnung eines elastisch expandierbaren Körpers an einem der beschriebenen Füllventile ohne Trennrohr 1 denkbar. Und bei einer Variante ohne Volumenkompensatoraufsatz 15 erstreckt sich der elastisch expandierbare Körper entsprechend nur entlang des gesamten in den Behälter 2 eingeführten Abschnitts des Trennrohrs 12. Art, Anzahl und Anordnung des oder der elastisch expandierbaren Körper richtet sich danach, dass dieser, nachdem in Schritt a) das geschlossene Füllventil 1 vollständig in den dabei abgedichteten Behälter 2 eingeführt wurde, in Schritt a1) expandieren gelassen wird, so dass er in Schritt a2) an den Innenflächen des Behälters 2 und, wie im dargestellten Beispiel, an der Innenfläche des Volumenkompensatoraufsatzes 15 zur Anlage kommt und dabei nahezu vollständig die im Behälter 2 zuvor vorhandene Umgebungsluft (oder ein anderes Gas) durch das in dem Volumenkompensatoraufsatz 15 vorliegende Überdruckventil 16 drückt. Die Expansion des elastisch expandierbaren Körpers 17 kann durch Zufuhr eines Expansionsfluides, welches ein Gas sein kann, bewirkt werden, es ist aber auch denkbar, dass nach dem vollständigen Einführen des Füllventils 1, wodurch Gas aus dem Behälter verdrängt wurde, das Füllrohr 11 mit dem Kolben 10 in Schließstellung aufwärts bewegt wird, wodurch im Behälter 2 ein Unterdruck entsteht, der zur Expansion des elastisch expandierbaren Körpers 17 führt. Letzteres ist aber nur bei Behältern mit ausreichender Außendruckfestigkeit möglich; denn üblicherweise haben Getränkedosen zwar eine hohe Innendruckfestigkeit, die Außendruckfestigkeit ungefüllter Dosen ist allerdings nicht sehr hoch - leere Dosen können relativ einfach zusammengedrückt werden. Folglich kann die Expansion durch Zufuhr eines Expansionsfluids bevorzugt sein.

In den nächsten b-Schritten erfolgt zunächst das Überführen des Kolbens 100 in die geöffnete Stellung des Füllvenlils 1, sodass Fluid in das radiale Spaltvolumen ΔV zwischen der Behälterwand 20 und dem Füllventil 1 einströmt, wodurch der elastisch expandierbare Körper 17 in Schritt b1a) komprimiert wird, bis er wieder an dem Trennrohr 12 anliegt (Schritt b1b). Sind das Spaltvolumen ΔV und der Ringspalt zwischen dem Volumenkompensatoraufsatz 15 und dem Füllventil 1 gefüllt, wird im (nicht dargestellten) Schritt b2) eine Aufwärtsbewegung des Füllrohrs 11 mit dem Kolben 10 in geöffneter Stellung bis zu einer vorbestimmten Höhe H in einem Bereich der Behälteröffnung 21 durchgeführt, wobei das Trennrohr 12 in der vollständig eingefahrenen Position, in der der axiale Spalt A verbleibt, so dass sich das Trennrohr 12 mit Fluid füllt. Das Füllventil 1 wird in Schritt d1) geschlossen, wenn in Schritt b2) die vorbestimmte Höhe H im Bereich der Behälteröffnung 21 erreicht ist. In Schritt d2) folgt das Zurückziehen des Trennrohres 12, das hier vorteilhaft gleichzeitig die Dichtung 14 öffnet, die mit dem Trennrohr 12 verbunden ist. Sodann wird das geschlossene Füllventil 1 im nicht dargestellten Schritt e) aus dem vollständig befüllten Behälter 2 zurückgezogen.

Der Volumenkompensatoraufsatz 15, der auch in Fig. 4 gezeigt ist, stellt mit dem Ringspalt 15', der zwischen der Innenwand des Volumenkompensatoraufsatzes 15 und dem Trennrohr 12 gebildet wird, ein Volumen bereit, das einem verdrängten Volumen entspricht, das durch den Teil des Füllventils 1 verursacht wird, der beim Schließen des Füllventils 1 in Schritt d1) innerhalb des Behälters 2 vorliegt, wobei es sich vorliegend um das Trennrohr 12 handelt. Auf diese Weise kann das Fluid, das in den Schritten b) und c) bei Füllung des Behälters 2, zuerst des Spaltvolumens ΔV bis in den Ringspalt 15' des Volumenkompensatoraufsatzes 15 eingeströmt ist, beim Öffnen der Dichtung 14 durch das Zurückverfahren des Trennrohres 12 in Schritt d2) in den Behälter 2 nachlaufen, sodass in dem Behälter 2 das vorbestimmte Füllvolumen vorliegt.

Es wird offensichtlich, dass, basierend auf dem Grundgedanken der Erfindung, eine Vielzahl verschiedener Ausführungsformen des Verfahrens denkbar sind, von denen hier einige beispielhaft ausgeführt sind und die den durch die Ansprüche definierten Schutzumfang der Erfindung nicht einschränken sollen.

Jegliche Modifikation, die die Grundgedanken der Erfindung nutzt, soll umfasst sein: Erfindungsgemäß erfolgt die Füllmetlgenbestimmung durch die bekannten Geometrien (Volumen) des Behälters (Dose) und des Füllventils, das zugleich ein Verdrängungselement darstellt. Für das Füllventil sind verschiedene Ausführungen denkbar Ein erfindungsgemäßes Füllventil (mit oder ohne Trennrohr, Expansionskörper...) ist mit seinem Außendurchmesser auf den Durchmesser des zu füllenden Behälters abgestimmt, der nur eine geringe Differenz zum Behälterdurchmesser aufweist. Somit können gegenüber dem Stand der Technik teure Messgeräte wie MID-Sensoren entfallen. Auch auf die Steuerung der Befüllung per Füllhöhe, die durch Lage der Öffnung eines Rückluftrohrs oder einer Rückluftbohrung oder mittels Sensor, Aktor und geeigneter Regellogik eingestellt wird, kann verzichtet werden.

Mit den geometrischen Bedingungen der Füllanordnung - die Größe der ringförmigen Fläche zwischen Behälterwand und Füllventil ist abhängig von Behälterdurchmesser und Behälteröffnungsdurchmesser und kann daher auch sehr klein sein - erfolgt die Kontaktflächenreduktion, die eine verringerte Gasaufnahme in das abgefüllte Fluid zur Folge hat Während im Stand der Technik die im Behälter vorliegende Umgebungsluft durch Kohlenstoffdioxid ausgespült wird, was einen sehr hohen Kohlenstoffdioxidverbrauch bedingt, wird die Sauerstoffmenge erfindungsgemäß schon durch die mechanische Verdrängung der Luft aus dem Behälter infolge der geometrischen Bedingungen auch bei Ausführungsformen ohne expandierbaren Körper deutlich reduziert. Durch den unterschichtigen Füllvorgang um das Trenn- bzw. Füllrohr entstehen weniger bis keine Verwirbelung von eingefülltem Fluid und Restgas im Behälter, wodurch die Sauerstoffaufnahme weiter minimiert wird. In der Variante mit dem Pumpschritt bzw. "Nachdrücken" wird mit der Überführung des Fluid in das Spaltvolumen weiter Restgas (und damit Sauerstoff) durch das Überdruckventil aus dem Behälter entfernt, sodass auch hier keine Sauerstoffaufnahme erfolgt. Zudem kann durch dieses "Nachdrücken" ein sehr schneller, in seiner Ausprägung fast laminarer Füllvorgang erzielt werden.

Weiter kann der zum Druckfüllen erforderliche Druck (Gegendruck, Sättigungsdruck, Fülldruck), der im Stand der Technik durch komprimiertes Gas, meist Kohlenstoffdioxid oder Stickstoff erzeugt wird, mechanisch durch das Abdichten der Befüllöffnung während des Einführens des Füllventils bereitgestellt werden, so dass Spanngas und entsprechende Vorrichtungen zum Zuführen entfallen können. Der gewünschte Druck ist dabei einfach durch Bestimmung der erforderlichen Einführtiefe bei gegebenen geometrischen Bedingungen einstellbar.

Zudem wird eine rückluftrohrlose Druckfüllung ermöglicht, wodurch die separate Steuerung, Reinigung und Wartung der Rückluftrohre bzw. Rückluftleitungen entfällt, was im Stand der Technik noch erforderlich ist: Dort wird üblicherweise das Ein-Kammer-Prinzip zur Füllung angewendet. Der zu füllende Behälter und ein Vorratsbehälter auf der Füllvorrichtung (Ringkessel) bilden während dem eigentlichen Füllvorgang eine Kammer Die in den zu füllenden Behälter einfließende Flüssigkeit verdrängt das dort vorhandene Gas in den Vorratsbehälter. Es existieren auch Mehrkammerlösungen, die sich bislang aber nicht durchgesetzt haben, da die einzelnen Kammern nur dann richtig getrennt werden können, wenn ein Füllgutverlust akzeptiert wird. Eine echte Trennung der Kammern geht nur apparativ aufwändig mit einem Ballonelement bzw. undurchlässiger Membran.

In Summe kann mit der Erfindung bei der Befüllung von Behältern wie Dosen sowohl auf Messmittel zur Überwachung der Füllmenge sowie auf Spül- oder Spanngas verzichtet werden, wobei die verwendete Füllvorrichtung denkbar einfach konstruiert und kaum fehleranfällig ist. Aber auch wenn die Erfindung vorzugsweise ohne Spül- und Spanngas auskommt, ist die Durchführung solcher Schritte in erfindungsgemäßen Verfahren nicht ausgeschlossen.

Bei dieser Erfindung werden bekannte Größen, die sich vor, während und nach dem Füllvorgang nicht ändern, genutzt. Entscheidend ist, dass diese Größen nicht verändert oder geregelt werden können. Der Umgebungsdruck, das Dosenvolumen und das Verdrängungsvolumen des Füllventils bleiben bestehen und können nicht geregell werden. Diese Größen werden zu beliebiger Zeit ermittelt (gemessen oder errechnet) und zu einem anderen Zeitpunkt zur Druck- und (Füll-)Volumenbestimmung während dem Füllvorgang genutzt. Diese Größen werden außerdem so eingesetzt, dass sich während des Füllvorgangs zu einem vorbestimmten Zeitpunkt ein Solldruck und/oder ein Sollvolumen allein durch ein relatives Verfahren der einzelnen Teile (Füllventil, Dichtung, Trennrohr...) entlang einer Achse in Bezug auf den Behälter einstellen lässt.

### BEZUGSZEICHENLISTE

- 1: Füllventil
- 10: Kolben
- 11: Füllrohr
- 12: Trennrohr
- 13: Dichtsitz/Anlagefläche
- 14: Dichtelement
- 15: Volumenkompensatoraufsatz
- 16: Ventil
- 16': Gasableitung
- 17: elastisch expandierbarer Körper
- 18: einseitig wirkende Ringdichtung, Dichtlippe
- 19: Zentrierabschnitt
- 100: breiter Kolben
- 112: kombiniertes Trenn-Füllrohr
- 2: zylindrischer Behälter, Dose
- 20: Behälterwand
- 21: Behälteröffnung
- 22: Behälterboden
- d_{Fa}: Außendurchmesser Füllvorrichtung
- d_{Fl}: Innendurchmesser Füllrohr
- d_{K}: Kolbendurchmesser
- d_{Di}: Behälterinnendurchmesser
- d_{Do}: Innendurchmesser Behälteröffnung
- A: axialer Spalt
- H: vorbestimmte Höhe
- h, hₘₐₓ: Füllhöhe im Spaltvolumen, maximale
- s: Spaltbreite im Spallvolumen
- V_{D}: Behältervolumen
- V_{V}: Verdrängungsvolumen
- V_{F}: eingeführtes Füllventilvolumen
- AV: radiales Spaltvolumen
- p₀: Umgebungsdruck
- p: Behälterdruck

## Patentansprüche

1. Füllanordnung aus einer Füllvorrichtung und einem vorbestimmten zylindrischen Behälter (2), dessen konzentrische Behälteröffnung (21) einen Durchmesser (d_{Do}) aufweist, der 70 bis 99,5 % des Behälterinnendurchmessers (d_{Di}) beträgt, wobei die Füllvorrichtung ein Füllventil (1) aufweist, das einen in einem Füllrohr (11,112) steuerbar geführten Kolben (10,100) aufweist, wobei
das Füllventil (1) einen Außendurchmesser (d_{Fa}) aufweist, der an den Durchmesser (d_{Do}) der Behälteröffnung (21) angepasst ausgebildet ist, und
die Füllvorrichtung eine Relativbewegung zwischen dem Füllventil (1) und dem Behälter (2) bereitstellt, wobei eine Füllspitze des Füllventils (1) koaxial in den Behälter (2) durch die Behälteröffnung (21) einführbar ist,
wobei die zum Einführen vorbestimmte Füllspitze des Füllventils (1) ein Volumen (V_{F}) aufweist, das in dem Behälter (2) ein Volumen im Bereich von 49 bis 99 % des Behältervolumens (V_{D}) einnimmt, und wobei
die Füllanordnung ein Dichtelement (14) aufweist, das zur Abdichtung des Übergangs zwischen Füllventil (1) und Behälter (2) an der Behälteröffnung (21) um das Füllventil (1) anordenbar ist,
und die Füllvorrichtung rückluftrohrlos und frei von Messmitteln zur Überwachung der Füllmenge ausgebildet ist, wobei
die Füllanordnung so konfiguriert ist, dass das Dichtelement (14) zur Einstellung eines Solldrucks (p) in dem abgedichteten Behälter (2) zu einem vorbestimmten Zeitpunkt, der von dem Solldruck (p) abhängig ist, vor oder während des Einführens des Füllventils (1) in den Behälter (2) an der Behälteröffnung (21) um das Füllventil (1) anordenbar ist, und wobei
die Relativbewegung zwischen dem Füllventil (1) und dem Behälter (2) steuerbar ist, sodass durch eine Steuerungsvorrichtung der Füllanordnung eine Geschwindigkeit einer Aufwärtsbewegung des Füllventils (1) mit einer Einströmgeschwindigkeit des Fluids zur Durchführung eines unterschichtigen Befüllvorgangs von unten nach oben abstimmbar ist, sodass eine Stirnfläche des Ventils (1) mit der Ventilöffnung immer unterhalb eines Fluidspiegels in einem Spaltvolumen (ΔV) liegt, das durch die Differenz zwischen dem Behältervolumen (V_{D}) und dem eingeführten Füllventilvolumen (V_{F}) definiert wird.

2. Füllanordnung nach Anspruch 1,
**dadurch gekennzeichnet, dass**
das Füllventil (1) an der Füllspitze um das Füllrohr (11) ein Trennrohr (12) aufweist, das unabhängig von dem Füllrohr (11) und dem Kolben (10) gesteuert verfahrbar ist.

3. Füllanordnung nach Anspruch 1,
**dadurch gekennzeichnet, dass**
das Füllrohr (11) als ein kombiniertes Trenn-Füllrohr (112) ausgebildet ist, dessen Außendurchmesser (d_{Fa}) an den Durchmesser (d_{Do}) der Behälteröffnung (21) angepasst ausgebildet ist, wobei der gesteuert geführte Kolben (100) zusätzlich zu einer ersten geöffneten Stellung, in der der Kolben (100) proximal zu einem Dichtsitz (13) des Trenn-Füllrohrs (112) angeordnet ist, zumindest eine zweite geöffnete Stellung aufweist, in der der Kolben (100) distal zu dem Dichtsitz (13) des Trenn-Füllrohrs (112) angeordnet ist und in der der Kolben (100) innerhalb des Trenn-Füllrohrs (112) ein Verdrängungsvolumen (Vv) begrenzt, das mit dem Spaltvolumen (ΔV) das vorbestimmte Füllvolumen des Behälters (2) ergibt, wobei das kombinierte Trenn-Füllrohr (112) einen vergrößerten Innendurchmesser (d_{Fi}) aufweist und daher bei gleichem Außendurchmessers (d_{Fa}) dünnwandig ist, und wobei der gesteuert geführte Kolben (100) als ein aufgeweiteter Kolben (100) ausgebildet ist, dessen Durchmesser (d_{K}) an den Innendurchmesser (d_{Fi}) des Trenn-Füllrohrs (112) angepasst vergrößert ist.

4. Füllanordnung nach einem der Ansprüche 1 bis 3,
**dadurch gekennzeichnet, dass**
die Füllanordnung einen Volumenkompensatoraufsatz (15) aufweist, der zwischen dem Dichtelement (14) und der Behälteröffnung (21) um das Füllventil (1) angeordnet ist,
wobei bevorzugt das Dichtelement (14) oder der Volumenkompensatoraufsatz (15) ein Ventil, bevorzugt ein Rückschlag- oder Überströmventil, aufweisen.

5. Füllanordnung nach zumindest einem der Ansprüche 1 bis 4,
**dadurch gekennzeichnet, dass**
das Füllventil (1) an einer zu einem Behälterboden (22) weisenden Stirnseite des Füllrohres (11), des Trennrohres (12) oder des kombinierten Trenn-Füllrohrs (112) radiale Strömungskanäle oder Abstandshalter, bevorzugt elastische oder federnde Abstandshalter und/oder eine einseitig wirkende Ringdichtung (18) aufweist.

6. Füllanordnung nach zumindest einem der Ansprüche 1 bis 5,
**dadurch gekennzeichnet, dass**
das Füllventil (1) entlang der Füllspitze an zumindest einem Abschnitt oder um einen Abschnitt des Füllrohrs (11) oder des Trennrohrs (12) einen elastisch expandierbaren Körper (17) aufweist,
und/oder
dass das Füllventil (1) an der Füllspitze einen sich zur Stirnseite hin verjüngenden Zentrierabschnitt (19) aufweist.

7. Verfahren zum Befüllen eines zylindrischen Behälters (2) mit einem Fluid unter Verwendung einer Füllanordnung nach zumindest einem der Ansprüche 1 bis 6, **umfassend die Schritte**
a) Durchführen einer Relativbewegung zwischen dem geschlossenen Füllventil (1) und dem Behälter (2), wobei die Füllspitze des Füllventils (1) durch die Behälteröffnung (21) in dem Behälter (2) aufgenommen wird, wobei in dem Behälter (2) zuvor vorhandenes Gas entsprechend einem Volumen (V_{F}) der aufgenommenen Füllspitze des Füllventils (1) aus dem Behälter (2) verdrängt oder im Behälter (2) komprimiert wird, dabei
a0) zu einem Zeitpunkt vor oder während Schritt a) Abdichten der Behälteröffnung (21) um das Füllventil (1) mit einem Dichtelement (14), wobei der Zeitpunkt des Abdichtens einen Druck (p) bestimmt, der nach vollständigem Einführen des Füllventils (1) in dem abgedichteten Behälter (2) in einem Spaltvolumen (ΔV) vorliegt, das durch die Differenz zwischen dem Behältervolumen (V_{D}) und dem eingeführten Füllventilvolumen (V_{F}) definiert wird,
b) Öffnen des Füllventils (1) und einströmen Lassen des Fluids in den Behälter (2) für einen unterschichtigen Befüllvorgang von unten nach oben,
c) Abstimmen einer relativen Aufwärtsbewegung des Füllventils (1) innerhalb des Behälters (2) bis zur Behälteröffnung (21) nach einem vorbestimmten Steuerungsparameter, der das vorbestimmte Füllvolumen in dem Behälter (2) berücksichtigt, wobei die Geschwindigkeit der Aufwärtsbewegung mit der Einströmgeschwindigkeit des Fluids abgestimmt ist, sodass die Stirnfläche des Ventils (1) mit der Ventilöffnung immer unterhalb des Fluidspiegels im Spaltvolumen (ΔV) liegt,
d) Schließen des Füllventils (1), wenn das vorbestimmte Füllvolumen in dem Behälter (2) erreicht ist, und
e) Entfernen des geschlossenen Füllventils (1) aus dem Behälter (2).

8. Verfahren nach Anspruch 7,
wobei in Schritt a) das Füllventil (1) bis zu einer vorbestimmten Distanz zu einem Boden (22) des Behälters (2) oder vollständig in den Behälter (2) aufgenommen wird, bis die Stirnfläche des Füllventils (1) den Boden (22) direkt oder indirekt über den Abstandshalter kontaktiert.

9. Verfahren nach Anspruch 7 oder 8, wobei das Füllventil (1) um das Füllrohr (11) ein Trennrohr (12) aufweist,
wobei in Schritt a) das Füllventil (1), das das Trennrohr (12) aufweist, mit der Füllspitze in dem Behälter (2) aufgenommen wird und zwischen dem unteren Ende des Trennrohrs (12) und dem Behälterboden (22) ein axialer Spalt (A) verbleibt, **umfassend die Schritte**
b0) Überführen des Kolbens (10) in eine geöffnete Stellung des Füllventils (1) zum einströmen Lassen des Fluids durch den axialen Spalt (A) in ein radiales Spaltvolumen (ΔV) zwischen der Behälterwand (20) und dem Trennrohr (12), wobei das Fluid in das radiale Spaltvolumen (ΔV) einströmt, bis ein Druckausgleich zwischen einem voreingestellten Fülldruck und einem vorbestimmbaren Behälterdruck (p) vorliegt, wodurch eine Füllhöhe (h) in dem radialen Spaltvolumen (ΔV) bestimmt wird,
b1) Durchführen einer relativen Aufwärtsbewegung des Füllrohrs (11) mit dem Kolben (10) in geöffneter Stellung innerhalb des Trennrohrs (12), das in seiner Position relativ zum Behälterboden (22) verbleibt, wobei das Trennrohr (12) mit Fluid gefüllt wird,
b2) in einer vorbestimmten Höhe (H) Beenden der relativen Aufwärtsbewegung des Füllrohrs (11) und Überführen des Kolbens (10) in Schließstellung,
d1) Zurückziehen des Trennrohres (12), wenn in Schritt b2) die vorbestimmte Höhe (H) in einem Bereich der Behälteröffnung (21) liegt und der Behälter (2) vollständig gefüllt ist.

10. Verfahren nach Anspruch 9, wobei die in dem radialen Spaltvolumen (ΔV) erreichbare Füllhöhe (h) kleiner als eine durch den Behälter (2) in dem radialen Spaltvolumen (ΔV) vorgegebene maximale Füllhöhe (hₘₐₓ) ist,
**umfassend die Schritte**
a1) Durchführen einer relativen Abwärtsbewegung des Füllrohrs (11) mit dem Kolben (10) in Schließstellung nach Schritt b2) und vor d1), wobei das in dem Trennrohr (12) bis zur vorbestimmten Höhe (H) vorliegende Fluidvolumen durch den axialen Spalt (A) in das radiale Spaltvolumen (ΔV) gedrückt wird,
und gegebenenfalls Wiederholen der Schritte b0) bis a1), bis in Schritt a1) das Spaltvolumen (ΔV) vollständig bis zur maximalen Füllhöhe (hₘₐₓ) gefüllt ist,
c1) Aufwärtsbewegen des Füllrohrs (11) mit dem Kolben (10) in geöffneter Stellung innerhalb des Trennrohres (12) bis zu der vorbestimmten Höhe (H), die in einem Bereich der Behälteröffnung (21) liegt, wobei das Trennrohr (12) mit Fluid gefüllt wird, d1) nach Schritt b2) Zurückziehen des Trennrohrs (12), wobei das im Trennrohr (12) vorliegende Fluid im Behälter (2) verbleibt.

11. Verfahren nach Anspruch 10, wobei vor Durchführung des Befüllvorgangs zur Füllung des radialen Spaltvolumens (ΔV) in einem einzigen Schritt a1) das Festlegen einer ersten vorbestimmten Höhe (H₁) in einem ersten Schritt b) in Abhängigkeit der mit dem voreingestellten Fülldruck und dem vorbestimmbaren Behälterdruck (p) in Schritt b0) erreichbaren Füllhöhe (h) in dem radialen Spaltvolumen (ΔV) erfolgt, sodass ein Volumen, das in dem Trennrohr (12) durch das Füllrohr (11) in der ersten vorbestimmten Höhe (H) begrenzt wird, einer Volumendifferenz des Spaltvolumens (ΔV) zwischen der maximale Füllhöhe (hₘₐₓ) und der erreichbaren Füllhöhe (h) entspricht.

12. Verfahren nach zumindest einem der vorstehenden Ansprüche 7 bis 11, **wobei**
der vorbestimmte Steuerungsparameter eine voreingestellte Füllzeit ist, die sich aus einem vorbestimmten Füllvolumen in dem Behälter (2) und einem eingestellten Füllvolumenstrom der Füllvorrichtung ergibt, wobei das Schließen des Füllventils (1) in Schritt d) nach der vorbestimmten Füllzeit erfolgt.

13. Verfahren nach einem der Ansprüche 7 bis 12,
**wobei**
die Füllvorrichtung einen Volumenkompensatoraufsatz (15) aufweist, der vor dem Befüllvorgang beim Abdichten der Behälteröffnung (21) um das Füllventil (1) zwischen der Behälteröffnung (21) und dem Dichtelement (14) angeordnet wird, wobei ein Volumen eines Ringspalts (15'), der zwischen dem Volumenkompensatoraufsatz (15) und dem Füllventil (1) gebildet wird, einem verdrängten Volumen entspricht, das durch einen Teil des Füllventils (1) verursacht wird, der beim Schließen des Füllventils (1) in Schritt d) innerhalb des Behälters (2) vorliegt, sodass das Fluid, das bei Füllung des Behälters (2) in den Schritten b) und c) bis in den Ringspalt (15') eingeströmt ist, beim Zurückziehen des geschlossenen Füllventils (1) in Schritt e) in den Behälter (2) nachläuft, sodass in dem Behälter (2) das vorbestimmte Füllvolumen vorliegt,
und/oder **wobei**
durch Anordnung eines Rückschlag- oder Überströmventils (16) in dem Dichtelement (14) oder in dem Volumenkompensatoraufsatz (15) verhindert wird, dass der Druck (p) in dem Behälter (2) einen für den Füllvorgang vorbestimmten Höchstdruck überschreitet.

14. Verfahren nach zumindest einem der vorstehenden Ansprüche 7 bis 13, wobei das Füllventil (1) ein kombiniertes Trenn-Füllrohr (112) und einen gesteuert geführten Kolben (100) aufweist, der zusätzlich zu einer ersten geöffneten Stellung, in der der Kolben (100) proximal zu einem Dichtsitz (13) des Trenn-Füllrohrs (112) angeordnet ist, zumindest eine zweite geöffnete Stellung, in der der Kolben (100) distal zu dem Dichtsitz (13) des Trenn-Füllrohrs (112) angeordnet ist und in der der Kolben (100) innerhalb des Trenn-Füllrohrs (112) ein Verdrängungsvolumen (Vv) begrenzt, das mit dem Spaltvolumen (ΔV) das vorbestimmte Füllvolumen des Behälters (2) ergibt, wobei das kombinierte Trenn-Füllrohr (112) einen vergrößerten Innendurchmesser (d_{Fi}) aufweist und daher bei gleichem Außendurchmessers (d_{Fa}) dünnwandig ist, und wobei der gesteuert geführte Kolben (100) als ein aufgeweiteter Kolben (100) ausgebildet ist, dessen Durchmesser (d_{K}) an den Innendurchmesser (d_{Fi}) des Trenn-Füllrohrs (112) angepasst vergrößert ist,
**umfassend die Schritte**
b0) Überführen des Kolbens (100) in die erste geöffnete Stellung des Füllventils (1) zum einströmen Lassen des Fluids in ein radiales Spaltvolumen (ΔV) zwischen der Behälterwand (20) und dem Trenn-Füllrohr (112), und
b1.1) Durchführen einer Aufwärtsbewegung des Trenn-Füllrohrs (112) mit dem Kolben (100) in geöffneter Stellung, wobei das Fluid weiter in das radiale Spaltvolumen (ΔV) einströmt, bis in dem radialen Spaltvolumen (ΔV) eine vorbestimmbare, von dem voreingestellten Fülldruck und einem vorbestimmbaren Behälterdruck (p) abhängige Füllhöhe erreicht ist,
b2) in einer zweiten vorbestimmten Höhe (H₂) Beenden der Aufwärtsbewegung des Trenn-Füllrohrs (112) und Überführen des Kolbens (100) in Schließstellung, wobei die zweite vorbestimmte Höhe (H₂) in Abhängigkeit der in b1.1) erreichbaren Füllhöhe in dem radialen Spaltvolumen (ΔV) vor dem Befüllvorgang festgelegt wird, sodass ein Volumen, das unter dem Trenn-Füllrohr (112) in der zweiten vorbestimmten Höhe (H₂) begrenzt wird, einer Volumendifferenz des Spaltvolumens (ΔV) zwischen der maximalen Füllhöhe (hₘₐₓ) und der in b1.1) erreichbaren Füllhöhe (h) entspricht,
a1) vollständig Einführen des Trenn-Füllrohrs (112) mit dem Kolben (100) in Schließstellung,
und nach erneutem Durchführen von Schritt b0),
c1) Überführen des Trenn-Füllrohrs (112) in eine Position, in der ein axialer Spalt (A) zwischen dem unteren Ende des Trenn-Füllrohrs (112) und dem Behälterboden (22) verbleibt, und Überführen des Kolbens (100) in die zweite geöffnete Stellung des Füllventils (1), so dass innerhalb des Trenn-Füllrohrs (112) ein Verdrängungsvolumen (Vv) bereitgestellt wird, welches das in das Spaltvolumen (ΔV) eingeströmte Fluidvolumen zum vorbestimmten Füllvolumen ergänzt, wobei das Trenn-Füllrohr (112) mit Fluid gefüllt wird,
d1) wenn in Schritt c1) die zweite geöffnete Stellung erreicht ist, Zurückziehen des Trenn-Füllrohres (112) bis der Kolben (100) in Schließstellung ist, wobei das Fluid aus dem Trenn-Füllrohr (112) in den Behälter (2) übergeht, sodass dieser vollständig gefüllt ist.

15. Verfahren nach zumindest einem der vorstehenden Ansprüche 7 bis 14, wobei das Füllventil (1) einen elastisch expandierbaren Körper (17) aufweist, der in Schritt a) vollständig in dem Behälter (2) aufgenommen ist,
**umfassend die Schritte**
a1) nach dem vollständiges Einführen des geschlossenen Füllventils (1) durch die Behälteröffnung (21) in den Behälter (2) in Schritt a) expandieren Lassen des elastisch expandierbaren Körpers (17), bis dieser
a2) an den Innenflächen des Behälters (2) und, falls eingesetzt, an der Innenfläche des Volumenkompensatoraufsatzes (15) anliegt,
b1) Überführen des Kolbens (100) in die geöffnete Stellung des Füllventils (1) zum einströmen Lassen des Fluids, wobei der elastisch expandierbare Körper (17) in Schritt b1a) komprimiert wird, bis er in Schritt b1b) an dem Füllventil (1) anliegt und das radiale Spaltvolumen zwischen der Behälterwand (20) und dem Füllventil (1) und, falls eingesetzt, der Ringspalt zwischen dem Volumenkompensatoraufsatz (15) und dem Füllventil (1) gefüllt ist,
b2) Durchführen einer Aufwärtsbewegung des Füllrohrs (11) mit dem Kolben (10) in geöffneter Stellung bis zu einer vorbestimmten Höhe (H) in einem Bereich der Behälteröffnung (21).

16. Verfahren nach Anspruch 15, wobei der elastisch expandierbare Körper (17) an dem oder um das Trennrohr (12) angeordnet ist,
**umfassend die Schritte**
während Schritt b2) Belassen des Trennrohrs (12) in der vollständig eingeführten Position während der Aufwärtsbewegung des Füllrohrs (11) mit dem Kolben (10) in geöffneter Stellung, wobei das Trennrohr (12) mit Fluid gefüllt wird,
d1) Schließen des Füllventils (1), wenn in Schritt b2) die vorbestimmte Höhe (H) in dem Bereich der Behälteröffnung (21) erreicht ist und der Behälter (2)vollständig gefüllt ist,
d2) Zurückziehen des Trennrohres (12) und
e) Zurückziehen des geschlossenen Füllventils (1).

## Claims

1. Filling arrangement of a filling device and a predefined cylindrical container (2) whose concentric container opening (21) comprises a diameter (d_{Do}) which amounts to 70 to 99.5 % of the container interior diameter (d_{Di}),
wherein the filling device comprises a filling valve (1) that comprises a piston (10, 100) controllably guided in a filling tube (11, 112), wherein
the filling valve (1) comprises an outer diameter (d_{Fa}) which is embodied to match the diameter (d_{Do}) of the container opening (21) so that a filling tip of the filling valve (1) is insertable coaxially into the container (2) through the container opening (21),
wherein the filling tip of the filling valve (1) intended for insertion comprises a volume (V_{F}) that occupies in the container (2) a volume in the range of 49 to 99 % of the container volume (V_{D}), and wherein
the filling arrangement comprises a sealing element (14) that can be arranged about the filling valve (1) at the container opening (21), for sealing the passage between the filling valve (1) and the container (2),
and wherein the filling device is embodied without return air tube and comprises no measuring means for surveillance of the filling quantity,
wherein
the filling arrangement is configured such that the sealing element (14) can be arranged about the filling valve (1) at the container opening (21) before or during insertion of the filling valve (1) into the container (2) for setting a nominal pressure (p) in the sealed container (2) at a predefined point in time depending on the nominal pressure (p), and wherein
relative movement between the filling valve (1) and the container (2) can be controlled, such that a speed of an upward movement of the filling valve (1) can be matched with a flow speed of fluid into the container (2) for performing a filling process below fluid level from bottom to top by means of a control device, so that an end face of the filling valve (1) with the valve opening is always located below a fluid level in a gap volume (ΔV) which is defined by a difference of the container volume (V_{D}) and the inserted filling valve volume (V_{F}).

2. Filling arrangement according to claim 1,
**characterized in that**
at the filling tip the filling valve (1) comprises about the filling tube (11) a separation tube (12) that is movable controllably independent of the filling tube (11) and of the piston (10).

3. Filling arrangement according to claim 1,
**characterized in that**
the filling tube (11) is embodied as a combined separation/filling tube (112) whose outer diameter (d_{Fa}) is embodied to match the diameter (d_{Do}) of the container opening (21), wherein the controllably guided piston (100), in addition to a first open position, in which the piston (100) is arranged proximal to a sealing seat (13) of the separation/filling tube (112), has at least one second open position, in which the piston (100) is arranged distal to the sealing seat (13) of the separation/filling tube (112), wherein the piston (100) in the second open position limits a displacement volume (Vᵥ) within the separation/filling tube (112) that together with the gap volume (ΔV) results in the predefined filling volume of the container (2), wherein the combined separation/filling tube (112) comprises an enlarged inner diameter (d_{Fi}) and with the same outer diameter (d_{Fa}) is thus thin-walled, and wherein the controllably guided piston (100) is embodied as a widened piston (100) comprising an enlarged diameter (d_{K}) matched to the inner diameter (d_{Fi}) of the separation/filling tube (112).

4. Filling arrangement according to any one of claims 1 to 3,
**characterized in that**
the filling arrangement comprises a volume compensation attachment (15) that is arranged about the filling valve (1) between the sealing element (14) and the container opening (21),
wherein preferably the sealing element (14) or the volume compensation attachment (15) comprises a valve, preferably a check valve or an overflow valve.

5. Filling arrangement according to at least any one of claims 1 to 4,
**characterized in that**
the filling valve (1), at an end face facing the container bottom (22), comprises radial flow channels or spacers, preferably elastic or springy spacers and/or a unilaterally acting annular seal (18), wherein the end face is provided at the filling tube (11), the separation tube (12) or the combined separation/filling tube (112).

6. Filling arrangement according to at least any one of claims 1 to 5,
**characterized in that**
the filling valve (1) comprises an elastically expandable body (17) along the filling tip at least at one section or about a section of the filling tube (11) or of the separation tube (12)
and/or
the filling valve (1), at the filling tip, comprises a centering section (19) tapering toward the end face.

7. Method for filling a cylindrical container (2) with a fluid by using a filling arrangement according to at least any one of claims 1 to 6 **comprising the steps**
a) performing a relative movement between the closed filling valve (1) and the container (2), wherein the filling tip of the filling valve (1) is received through the container opening (21) in the container (2), wherein gas contained beforehand in the container (2) is displaced in accordance with a volume (V_{F}) of the received filling tip of the filling valve (1) out of the container (2) or is compressed in the container (2);
wherein step
a0) sealing the container opening (21) about the filling valve (1) with a sealing element (14), wherein the point in time of sealing determines a pressure (p) which exists in the sealed container (2) in a gap volume (ΔV) after complete insertion of the filling valve (1), said gap volume (ΔV) being defined by a difference of the container volume (V_{D}) and the inserted filling valve volume (V_{F}),
is carried out at a point in time prior to or during step a), then
b) opening the filling valve (1) and allowing flow of the fluid into the container for a filling process below fluid level from bottom to top,
c) matching a relative upward movement of the filling valve (1) within the container (2) up to the container opening (21) according to a predefined control parameter, which takes into consideration the predefined filling volume in the container (2), wherein the speed of the upward movement is matched with the flow speed of fluid into the container (2), so that the end face of the filling valve (1) with the valve opening is always located below the fluid level in the gap volume (ΔV),
d) closing the filling valve (1) when the predefined filling volume in the container (2) is reached, and
e) removing the closed filling valve (1) from the container (2).

8. Method according to claim 7,
wherein in step a) the filling valve (1) is received up to a predefined distance relative to a bottom (22) of the container (2) or is completely received in the container (2) up to the point of the end face of the filling valve (1) contacting the bottom (22) directly or indirectly via the spacer.

9. Method according to claim 7 or 8, wherein the filling valve (1) comprises a separation tube (12) about the filling tube (11),
wherein in step a) the filling valve (1) that comprises the separation tube (12) is received with the filling tip in the container (2) and an axial gap (A) remains between the lower end of the separation tube (12) and the container bottom (22),
**comprising the steps**
b0) transferring the piston (10) into an open position of the filling valve (1) for allowing flow of the fluid through the axial gap (A) into a radial gap volume (ΔV) between the container wall (20) and the separation tube (12), wherein the fluid flows into the radial gap volume (ΔV) until a pressure compensation between a pre-adjusted filling pressure and a pre-definable container pressure (p) is present, whereby a filling level (h) in the radial gap volume (ΔV) is determined,
b1) performing a relative upward movement of the filling tube (11), with the piston (10) in open position, within the separation tube (12) that remains in its position relative to the container bottom (22), wherein the separation tube (12) is filled with fluid,
b2) at a predefined height (H) terminating the relative upward movement of the filling tube (11) and transferring the piston (10) into closed position, d1) retracting the separation tube (12) when in step b2) the predefined height (H) is in a region of the container opening (21) and the container (2) is completely filled.

10. Method according to claim 9, wherein the filling level (h) achievable in the radial gap volume (ΔV) is smaller than a maximum filling level (hₘₐₓ) predefined by the container (2) in the radial gap volume (ΔV),
**comprising the steps**
a1) performing a relative downward movement of the filling tube (11) with the piston (10) in closed position after step b2) and prior to d1), wherein the fluid volume which is present in the separation tube (12) up to the predefined height (H) is forced through the axial gap (A) into the radial gap volume (ΔV), and optionally repeating the steps b0) to a1) until in step a1) the gap volume (ΔV) is filled completely up to the maximum filling level (hₘₐₓ),
c1) upward movement of the filling tube (11), with the piston (10) in open position, within the separation tube (12) up to the predefined height (H) which is located in a region of the container opening (21), wherein the separation tube (12) is filled with fluid,
d1) retraction of the separation tube (12) after step b2), wherein the fluid present in the separation tube (12) remains in the container (2).

11. Method according to claim 10, wherein, prior to performing the filling process for filling the radial gap volume (ΔV) in a single step a1), the determination of a first predefined height (H₁) in a first step b) is realized as a function of the filling level (h) in the radial gap volume (AV) that is achievable in step b0) with the pre-adjusted filling pressure and the pre-definable container pressure (p), so that a volume, which is limited in the separation tube (12) by the filling tube (11) at the first predefined height (H), corresponds to a volume difference of the gap volume (AV) between the maximum filling level (hₘₐₓ) and the achievable filling level (h).

12. Method according to at least one of the preceding claims 7 to 11,
wherein
the predefined control parameter is
- a pre-adjusted filling time which is derived from a predefined filling volume in the container (2) and an adjusted filling volume flow of the filling device, wherein closing of the filling valve (1) in step d) is realized after the predefined filling time.

13. Method according to one of the claims 7 to 12,
**wherein**
the filling device comprises a volume compensation attachment (15) that, prior to the filling process, is arranged during sealing of the container opening (21) about the filling valve (1) between the container opening (21) and the sealing element (14), wherein a volume of an annular gap (15'), formed between the volume compensator attachment (15) and the filling valve (1), corresponds to a displaced volume that is caused by a portion of the filling valve (1) that, when closing the filling valve (1) in step d), is present within the container (2) so that the fluid, which has flowed into the annular gap (15') upon filling the container (2) in the steps b) and c), flows into the container (2) upon retraction of the closed filling valve (1) in step e) so that the predefined filling volume is present in the container (2),
and/or **wherein**
it is prevented that the pressure (p) in the container (2) surpasses a predefined highest pressure for the filling process by arrangement of a check valve or overflow valve (16) in the sealing element (14) or in the volume compensation attachment (15).

14. Method according to at least one of the preceding claims 7 to 13, wherein the filling valve (1) comprises
- a combined separation/filling tube (112) and a controllably guided piston (100) which, in addition to a first open position, in which the piston (100) is arranged proximal to a sealing seat (13) of the separation/filling tube (112), has at least one second open position, in which the piston (100) is arranged distal to the sealing seat (13) of the separation/filling tube (112), wherein the piston (100) in the second open position limits a displacement volume (Vᵥ) within the separation/filling tube (112) that together with the gap volume (AV) results in the predefined filling volume of the container (2),
wherein the combined separation/filling tube (112) comprises an enlarged inner diameter (d_{Fi}) and with the same outer diameter (d_{Fa}) is thus thin-walled, wherein the controllably guided piston (100) is embodied as a widened piston (100) whose enlarged diameter (d_{K}) is matched to the inner diameter (d_{Fi}) of the separation/filling tube (112),
**comprising the steps**
b0) transferring the piston (100) into the first open position of the filling valve (1) for allowing flow of the fluid into a radial gap volume (AV) between the container wall (20) and the separation/filling tube (112), and
b1.1) performing an upward movement of the separation/filling tube (112) with the piston (100) in open position, wherein the fluid flows farther into the radial gap volume (AV) until in the radial gap volume (AV) a pre-definable filling level is reached that depends on the pre-adjusted filling pressure and a pre-definable container pressure (p),
b2) at a second predefined height (H₂), termination of the upward movement of the separation/filling tube (112) and transfer of the piston (100) into closed position, wherein the second predefined height (H₂) is determined, prior to the filling process, as a function of the filling level in the radial gap volume (AV) achievable in b1.1), so that a volume that is limited below the separation/filling tube (112) at the second predefined height (H₂) corresponds to a volume difference of the gap volume (AV) between the maximum filling level (hₘₐₓ) and the filling level (h) achievable in b1.1),
a1) complete insertion of the separation/filling tube (112) with the piston (100) in closed position,
and after repeating step b0),
c1) transfer of the separation/filling tube (112) into a position in which an axial gap (A) between the lower end of the separation/filling tube (112) and the container bottom (22) remains, and transfer of the piston (100) into the second open position of the filling valve (1), such that a displacement volume (Vv) within the separation/filling tube (112) is provided that supplements the fluid volume flowed into the gap volume (AV) to result in the predefined filling volume, wherein the separation/filling tube (112) is filled with fluid,
d1) when in step c1) the second open position is reached, retraction of the separation/filling tube (112) until the piston (100) is in closed position, wherein the fluid passes from the separation/filling tube (112) into the container (2) so that the latter is completely filled.

15. Method according to at least one of the preceding claims 7 to 14, wherein the filling valve (1) comprises an elastically expandable body (17) which in step a) is received completely in the container (2),
**comprising the steps**
a1) after complete insertion of the closed filling valve (1) through the container opening (21) into the container (2) in step a), allowing the elastically expandable body (17) to expand until the latter
a2) contacts the inner surfaces of the container (2) and, if used, the inner surface of the volume compensation attachment (15),
b1) transfer of the piston (100) into the open position of the filling valve (1) for allowing flow of the fluid, wherein the elastically expandable body (17) in step b1a) is compressed until in step b1b) it contacts the filling valve (1) and the radial gap volume between the container wall (20) and the filling valve (1) and, if used, the annular gap between the volume compensation attachment (15) and the filling valve (1) is filled,
b2) performing an upward movement of the filling tube (11) with the piston (10) in open position up to a predefined height (H) in a region of the container opening (21).

16. Method according to claim 15, wherein the elastically expandable body (17) is arranged at or about the separation tube (12),
**comprising the steps**
leaving the separation tube (12) during step b2) in the completely inserted position during upward movement of the filling tube (11) with the piston (10) in open position, wherein the separation tube (12) is filled with fluid,
d1) closing the filling valve (1) when in step b2) the predefined height (H) in the region of the container opening (21) is reached and the container (2) is completely filled,
d2) retracting the separation tube (12), and
e) retracting the closed filling valve (1).

## Revendications

1. Disposition de remplissage composée d'un dispositif de remplissage et d'un conteneur cylindrique (2) prédéfini, dont l'ouverture du conteneur (21) concentrique présente un diamètre (d_{Do}) qui est compris de 70 à 99,5% du diamètre intérieur du conteneur (d_{Di}), le dispositif de remplissage présentant une vanne de remplissage (1) qui présente un piston (10, 100) guidé de façon contrôlable dans un tube de remplissage (11, 112),
la vanne de remplissage (1) présentant un diamètre extérieur (d_{Fa}) qui est conçu de manière adapté au diamètre (d_{Do}) de l'ouverture du conteneur (21) et
le dispositif de remplissage fournissant un mouvement relatif entre la vanne de remplissage (1) et le conteneur (2), un bec de remplissage de la vanne de remplissage (1) étant intraduisible coaxialement dans le conteneur (2) par l'ouverture du conteneur (21),
le bec de remplissage de la vanne de remplissage (1) prédéfini pour l'introduction présentant un volume (V_{F}) qui occupe dans le conteneur (2) un volume de l'ordre de 49 à 99% du volume du conteneur (V_{D}) et
la disposition de remplissage présentant un élément d'étanchéité (14) pouvant être disposé pour l'étanchéité de la transition entre la vanne de remplissage (1) et le conteneur (2) sur l'ouverture du conteneur (21) autour de la vanne de remplissage (1),
et le dispositif de remplissage étant conçu sans tube de retour d'air et sans moyens de mesure pour le contrôle de la capacité de remplissage,
la disposition de remplissage étant configurée de manière à ce que l'élément d'étanchéité (14) puisse être disposé pour le réglage d'une pression théorique (p) dans le conteneur (2) étanchéifié à un moment prédéfini qui est fonction de la pression théorique (p), avant ou pendant l'introduction de la vanne de remplissage (1) dans le conteneur (2) sur l'ouverture du conteneur (21) autour de la vanne de remplissage (1),
le mouvement relatif entre la vanne de remplissage (1) et le conteneur (2) étant contrôlable de sorte qu'une vitesse d'un mouvement ascendant de la vanne de remplissage (1) soit adaptable avec une vitesse d'écoulement du fluide par un dispositif de commande de la disposition de remplissage pour l'exécution d'un processus de remplissage en couches inférieures du bas vers le haut de façon à ce qu'une face frontale de la vanne (1) se trouve toujours, avec l'ouverture de la vanne, en dessous d'un niveau du fluide dans un volume d'espacement (AV) qui est défini par la différence entre le volume du conteneur (V_{D}) et le volume de la vanne de remplissage (V_{F}) introduite.

2. Disposition de remplissage selon la revendication n°1,
**caractérisée en ce que**
la vanne de remplissage (1) présente un tube de séparation (12) sur le bec de remplissage autour du tube de remplissage (11), lequel est déplaçable de manière contrôlée indépendamment du tube de remplissage (11) et du piston (10).

3. Disposition de remplissage selon la revendication n°1,
**caractérisée en ce que**
le tube de remplissage (11) est conçu comme un tube de séparation-remplissage (112) combiné, dont le diamètre extérieur (d_{Fa}) est conçu de manière adapté au diamètre (d_{Do}) de l'ouverture du conteneur (21), le piston (100) guidé de manière contrôlée présentant, en plus d'une première position ouverte dans laquelle le piston (100) est disposé de façon proximale par rapport à un siège d'étanchéité (13) du tube de séparation-remplissage (112), au moins une deuxième position ouverte dans laquelle le piston (100) est disposé de façon distale par rapport au siège d'étanchéité (13) du tube de séparation-remplissage (112) et dans laquelle le piston (100) limite, à l'intérieur du tube de séparation-remplissage (112), un volume de refoulement (Vᵥ) qui donne, avec le volume d'espacement (AV), le volume de remplissage prédéfini du conteneur (2), le tube de séparation-remplissage (112) combiné présentant un diamètre intérieur (d_{Fi}) agrandi et étant ainsi à paroi mince pour le même diamètre extérieur (d_{Fa}) et le piston (100) guidé de manière contrôlée étant conçu comme un piston (100) élargi, dont le diamètre (dₖ) est agrandi de manière adapté au diamètre intérieur (d_{Fi}) du tube de séparation-remplissage (112).

4. Disposition de remplissage selon une des revendications n°1 à n°3,
**caractérisée en ce que**
la disposition de remplissage présente un embout compensateur de volume (15) qui est disposé entre l'élément d'étanchéité (14) et l'ouverture du conteneur (21) autour de la vanne de remplissage (1),
de préférence l'élément d'étanchéité (14) ou l'embout compensateur de volume (15) présentant une vanne, de préférence un clapet antiretour ou limiteur de débit.

5. Disposition de remplissage selon au moins une des revendications n°1 à n°4,
**caractérisée en ce que**
la vanne de remplissage (1) présente, sur une face frontale du tube de remplissage (11), du tube de séparation (12) ou du tube de séparation-remplissage (112) combiné, tournée vers un fond du conteneur (22), des conduits d'écoulement radiaux ou des espaceurs, de préférence des espaceurs élastiques ou à ressort et/ou un joint annulaire (18) à action unilatérale.

6. Disposition de remplissage selon au moins une des revendications n°1 à n°5,
**caractérisée en ce que**
la vanne de remplissage (1) présente, le long du bec de remplissage sur au moins une section ou autour d'une section du tube de remplissage (11) ou du tube de séparation (12), un corps élastiquement expansible (17),
et/ou
**que** la vanne de remplissage (1) présente, sur le bec de remplissage, une section de centrage (19) qui se rétrécit en direction de la face frontale.

7. Procédé pour le remplissage d'un conteneur cylindrique (2) avec un fluide avec l'utilisation d'une disposition de remplissage selon au moins une des revendications n°1 à n°6,
**comprenant les étapes**
a) exécution d'un mouvement relatif entre la vanne de remplissage (1) fermée et le conteneur (2), le bec de remplissage de la vanne de remplissage (1) étant pris dans le conteneur (2) par l'ouverture du conteneur (21), le gaz préalablement présent dans le conteneur (2) étant refoulé du conteneur (2) ou comprimé dans le conteneur (2) en fonction d'un volume (V_{F}) du bec de remplissage pris de la vanne de remplissage (1), a0) à un moment avant ou pendant l'étape a), étanchéité de l'ouverture du conteneur (21) autour de la vanne de remplissage (1) avec un élément d'étanchéité (14), le moment de l'étanchéité définissant une pression (p) qui, après l'introduction complète de la vanne de remplissage (1), est présente dans le conteneur (2) étanchéifié dans un volume d'espacement (AV) qui est défini par la différence entre le volume du conteneur (V_{D}) et le volume de la vanne de remplissage (V_{F}) introduit,
b) ouverture de la vanne de remplissage (1) et permettre l'écoulement du fluide dans le conteneur (2) pour un processus de remplissage en couches inférieures du bas vers le haut,
c) adaptation d'un mouvement ascendant relatif de la vanne de remplissage (1) à l'intérieur du conteneur (2) jusqu'à l'ouverture du conteneur (21) selon un paramètre de contrôle prédéfini qui prend en compte le volume de remplissage prédéfini dans le conteneur (2), la vitesse du mouvement ascendant étant adaptée à la vitesse d'écoulement du fluide de façon à ce que la face frontale de la vanne (1) se trouve, avec l'ouverture de la vanne, toujours en dessous du niveau du fluide dans le volume d'espacement (ΔV),
d) fermeture de la vanne de remplissage (1) lorsque le volume de remplissage prédéfini dans le conteneur (2) est atteint et
e) retrait de la vanne de remplissage (1) fermée du conteneur (2).

8. Procédé selon la revendication n°7,
dans l'étape a), la vanne de remplissage (1) étant prise dans le conteneur (2) jusqu'à une distance prédéfinie par rapport à un fond (22) du conteneur (2) ou intégralement jusqu'à ce que la face frontale de la vanne de remplissage (1) soit en contact direct ou indirect avec le fond (22) au-dessus de l'espaceur.

9. Procédé selon la revendication n°7 ou n°8, la vanne de remplissage (1) présentant un tube de séparation (12) autour du tube de remplissage (11),
dans l'étape a), la vanne de remplissage (1) qui présente le tube de séparation (12), étant prise dans le conteneur (2) avec le bec de remplissage et une fente axiale (A) restant entre l'extrémité inférieure du tube de séparation (12) et le fond du conteneur (22),
**comprenant les étapes**
b0) transfert du piston (10) dans une position ouverte de la vanne de remplissage (1) pour permettre l'écoulement du fluide par la fente axiale (A) dans un volume d'espacement radial (AV) entre la paroi du conteneur (20) et le tube de séparation (12), le fluide coulant dans le volume d'espacement radial (AV) jusqu'à ce qu'une compensation de pression entre une pression de remplissage préréglée et une pression de conteneur (p) prédéfinie soit présente, un niveau de remplissage (h) étant défini dans le volume d'espacement radial (ΔV),
b1) exécution d'un mouvement ascendant relatif du tube de remplissage (11) avec le piston (10) en position ouverte à l'intérieur du tube de séparation (12) qui reste dans sa position par rapport au fond du conteneur (22), le tube de séparation (12) étant rempli de fluide,
b2) à un niveau (H) prédéfini, fin du mouvement ascendant relatif du tube de remplissage (11) et transfert du piston (10) en position de fermeture,
d1) retrait du tube de séparation (12) lorsque, dans l'étape b2), le niveau (H) prédéfini se situe dans une zone de l'ouverture du conteneur (21) et lorsque le conteneur (2) est complètement rempli.

10. Procédé selon la revendication n°9, le niveau de remplissage (h) atteignable dans le volume d'espacement radial (AV) étant inférieur à un niveau de remplissage maximal (hₘₐₓ) prédéfini dans le volume d'espacement radial (AV) par le conteneur (2), **comprenant les étapes**
a1) exécution d'un mouvement ascendant relatif du tube de remplissage (11) avec le piston (10) en position de fermeture après l'étape b2) et avant l'étape d1), le volume de fluide présent dans le tube de séparation (12) jusqu'au niveau (H) prédéfini étant pressé dans le volume d'espacement radial (AV) par la fente axiale (A),
et, le cas échéant, répétition des étapes b0) à a1) jusqu'à ce que, dans l'étape a1), le volume d'espacement (ΔV) soit complètement rempli jusqu'au niveau de remplissage maximal (hₘₐₓ),
c1) mouvement ascendant du tube de remplissage (11) avec le piston (10) en position ouverte à l'intérieur du tube de séparation (12) jusqu'au niveau (H) prédéfini qui se situe dans une zone de l'ouverture du conteneur (21), le tube de séparation (12) étant rempli de fluide,
d1) après l'étape b2), retrait du tube de séparation (12), le fluide présent dans le tube de séparation (12) restant dans le conteneur (2).

11. Procédé selon la revendication n°10, dans lequel, avant l'exécution du processus de remplissage pour le remplissage du volume d'espacement radial (ΔV) dans une étape a1) unique, la détermination d'un premier niveau (H₁) prédéfini s'opère dans une première étape b) en fonction du niveau de remplissage (h) atteignable dans l'étape b0) dans le volume d'espacement radial (ΔV) par la pression de remplissage préréglée et la pression de conteneur (p) prédéfinissable de façon à ce qu'un volume qui est limité, dans le premier niveau (H) prédéfini, par le tube de remplissage (11) dans le tube de séparation (12), corresponde à une différence de volume du volume d'espacement (ΔV) entre le niveau de remplissage maximal (hₘₐₓ) et le niveau de remplissage (h) atteignable.

12. Procédé selon au moins une des revendications précédentes n°7 à n°11,
**dans lequel**
le paramètre de contrôle prédéfini est un temps de remplissage préréglé qui résulte d'un volume de remplissage prédéfini dans le conteneur (2) et d'un débit de volume de remplissage réglé du dispositif de remplissage, la fermeture de la vanne de remplissage (1) s'opérant après le temps de remplissage prédéfini dans l'étape d).

13. Procédé selon une des revendications précédentes n°7 à n°12,
**dans lequel**
le dispositif de remplissage présente un embout compensateur de volume (15) qui est disposé autour de la vanne de remplissage (1) entre l'ouverture du conteneur (21) et l'élément d'étanchéité (14) lors de l'étanchéité de l'ouverture du conteneur (21) avant le processus de remplissage, un volume d'une fente annulaire (15') qui est formé entre l'embout compensateur de volume (15) et la vanne de remplissage (1), correspondant à un volume refoulé qui est causé par une partie de la vanne de remplissage (1) qui est présente lors de la fermeture de la vanne de remplissage (1) dans l'étape d) à l'intérieur du conteneur (2) de façon à ce que le fluide qui s'est écoulé jusque dans la fente annulaire (15') lors du remplissage du conteneur (2) dans les étapes b) et c) continue de s'écouler dans le conteneur (2) lors du retrait de la vanne de remplissage (1) fermée dans l'étape e) de façon à ce que le volume de remplissage prédéfini soit présent dans le conteneur (2),
et/ou **dans lequel**
par la disposition d'un clapet antiretour ou limiteur de débit (16) dans l'élément d'étanchéité (14) ou dans l'embout compensateur de volume (15), il est empêché que la pression (p) dans le conteneur (2) dépasse une pression maximale prédéfinie pour le processus de remplissage.

14. Procédé selon au moins une des revendications précédentes n°7 à n°13,
dans lequel la vanne de remplissage (1) est un tube dé séparation-remplissage (112) combiné et présente un piston (100) guidé de manière contrôlée qui, en plus d'une première position ouverte dans laquelle le piston (100) est disposé de façon proximale par rapport à un siège d'étanchéité (13) du tube de séparation-remplissage (112), présente au moins une deuxième position ouverte dans laquelle le piston (100) est disposé de façon distale par rapport au siège d'étanchéité (13) du tube de séparation-remplissage (112) et dans laquelle le piston (100) limite, à l'intérieur du tube de séparation-remplissage (112), un volume de refoulement (Vᵥ) qui donne, avec le volume d'espacement (ΔV), le volume de remplissage prédéfini du conteneur (2), le tube de séparation-remplissage (112) combiné présentant un diamètre intérieur (d_{Fi}) agrandi et étant ainsi à paroi mince pour le même diamètre extérieur (d_{Fa}) et le piston (100) guidé de manière contrôlée étant conçu comme un piston (100) élargi, dont le diamètre (dₖ) est agrandi de manière adapté au diamètre intérieur (d_{Fi}) du tube de séparation-remplissage (112),
**comprenant les étapes**
b0) transfert du piston (100) dans la première position ouverte de la vanne de remplissage (1) pour permettre l'écoulement du fluide dans un volume d'espacement radial (ΔV) entre la paroi du conteneur (20) et le tube de séparation-remplissage (112) et
b1.1) exécution d'un mouvement ascendant du tube de séparation-remplissage (112) avec le piston (100) en position ouverte, le fluide continuant de s'écouler dans le volume d'espacement radial (ΔV) jusqu'à ce qu'un niveau de remplissage prédéfinissable, dépendant de la pression de remplissage préréglée et d'une pression de conteneur (p) prédéfinissable soit atteint,
b2) dans un deuxième niveau (H₂) prédéfini, fin du mouvement ascendant du tube de séparation-remplissage (112) et transfert du piston (100) en position de fermeture, le deuxième niveau (H₂) prédéfini étant déterminé en fonction du niveau de remplissage atteignable dans b1.1) dans le volume d'espacement radial (ΔV) avant le processus de remplissage de façon à ce qu'un volume qui est limité dans le deuxième niveau (H₂) prédéfini sous le tube de séparation-remplissage (112) corresponde à une différence de volume du volume d'espacement (ΔV) entre le niveau de remplissage maximal (hₘₐₓ) et le niveau de remplissage (h) atteignable dans b1.1),
a1) introduction complète du tube de séparation-remplissage (112) avec le piston (100) en position de fermeture,
et après nouvelle exécution de l'étape b0),
c1) transfert du tube de séparation-remplissage (112) dans une position dans laquelle une fente axiale (A) reste entre l'extrémité inférieure du tube de séparation-remplissage (112) et le fond du conteneur (22) et transfert du piston (100) dans la deuxième position ouverte de la vanne de remplissage (1) de façon à ce que, à l'intérieur du tube de séparation-remplissage (112), un volume de refoulement (Vᵥ) complétant le volume du fluide écoulé dans le volume d'espacement (ΔV) par rapport au volume de remplissage prédéfini, soit fourni, le tube de séparation-remplissage (112) étant rempli de fluide,
d1) lorsque, dans l'étape c1), la deuxième position ouverte est atteinte, retrait du tube de séparation-remplissage (112) jusqu'à ce que le piston (100) soit en position de fermeture, le fluide passant du tube de séparation-remplissage (112) dans le conteneur (2) de façon à ce que celui-ci soit complètement rempli.

15. Procédé selon au moins une des revendications précédentes n°7 à n°14,
la vanne de remplissage (1) présentant un corps élastiquement expansible (17) qui est pris intégralement dans le conteneur (2) dans l'étape a),
**comprenant les étapes**
a1) après l'introduction complète de la vanne de remplissage (1) fermée dans le conteneur (2) par l'ouverture du conteneur (21) dans l'étape a), permettre l'expansion du corps élastiquement expansible (17) jusqu'à ce que celui-ci
a2) adhère aux surfaces intérieures du conteneur (2) et, le cas échéant, à la surface intérieure de l'embout compensateur de volume (15),
b1) transfert du piston (100) dans la position ouverte de la vanne de remplissage (1) pour permettre l'écoulement du fluide, le corps élastiquement expansible (17) étant comprimé dans l'étape b1a) jusqu'à ce qu'il adhère à la vanne de remplissage (1) dans l'étape b1b) et que le volume d'espacement radial entre la paroi du conteneur (20) et la vanne de remplissage (1) et, le cas échéant, la fente annulaire entre l'embout compensateur de volume (15) et la vanne de remplissage (1) soit rempli, b2) exécution d'un mouvement ascendant du tube de remplissage (11) avec le piston (10) en position ouverte jusqu'à un niveau (H) prédéfini dans une zone de l'ouverture du conteneur (21).

16. Procédé selon la revendication n°15, le corps élastiquement expansible (17) étant disposé sur ou autour du tube de séparation (12),
**comprenant les étapes**
pendant l'étape b2), maintien du tube de séparation (12) dans la position complètement introduite pendant le mouvement ascendant du tube de remplissage (11) avec le piston (10) en position ouverte, le tube de séparation (12) étant rempli de fluide,
d1) fermeture de la vanne de remplissage (1) lorsque, dans l'étape b2), le niveau (H) prédéfini est atteint dans la zone de l'ouverture du conteneur (21) et lorsque le conteneur (2) est complètement rempli,
d2) retrait du tube de séparation (12) et
e) retrait de la vanne de remplissage (1) fermée.
